# EUROPÄISCHE PATENTSCHRIFT

(11) **EP 0 183 000 B1**
(45) Veröffentlichungstag und Bekanntmachung des Hinweises auf die Patenterteilung: **25.04.1990**
(21) Anmeldenummer: 85112147.5
(22) Anmeldetag: 25.09.1985
(51) Int. Cl.: A63C 9/20

(54) **Skibindung**
Ski binding
Fixation pour ski

(30) Priorität: 26.09.1984 AT 3049/84; 29.03.1985 AT 949/85; 03.05.1985 AT 1319/85; 07.05.1985 AT 1355/85; 07.05.1985 AT 1356/85
(43) Veröffentlichungstag der Anmeldung: 04.06.1986
(73) Patentinhaber: TMC CORPORATION, CH-6340 Baar/Zug (CH)
(72) Erfinder: Nowak, Gerhard, A-2362 Biedermannsdorf (AT); Winter, Alfred, A-1140 Wien (AT); Morbitzer, Hans-Peter, A-1210 Wien (AT); Kruschik, Klaus, A-2352 Gumpoldskirchen (AT); Theuer, Rudolf, Dipl.-Ing., A-2521 Trumau (AT); Hölzl, Klaus, Dr., A-1090 Wien (AT)
(74) Vertreter: Szász, Tibor, Dipl.-Ing.

(56) Entgegenhaltungen:
- EP-A- 0 095 400
- CH-A- 518 107
- CH-A- 541 979
- DE-A- 3 045 701

## Beschreibung

Die Erfindung betrifft eine Skibindung gemäß dem ersten Teil (Oberbegriff) des Patentanspruches 1 oder 2.

Eine Skibindung dieser Art ist in der CH-A-518.107 geoffenbart. Bei dieser bekannten Lösung . besteht der Haltebügel aus einem einzigen, mehrfach gebogenen und schleifenartig gestalteten Federdraht, welcher mit seinen beiden freien Endbereichen in Drehlagern eines Verriegelungszapfen aufweisenden Haltebügels schwenkbar angeordnet ist. Die beiden unteren Schenkelabschnitte des Haltebügels dienen zur Abstützung des vorderen und seitlichen Schuhsohlenrandes eines in die Bindung eingesetzten Langlaufschuhs. Der schleifenartig in Richtung zu den beiden Lagerstellen zurückgeführte Abschnitt des Haltebügels kann mittels einer als Hebel ausgebildeten Sperre an einer Raste festgelegt werden. Der Schwenkteil ist an einer skifesten Halterung um eine von den Drehlagern unabhängige Achse schwenkbar gelagert. Diese Achse ist durch zwei Scharnierstellen der skifesten Halterung gebildet.

Ein Vorteil dieser bekannten Lösung liegt darin, daß das Hochschwenken des Langslaufschuhs um die horizontale Querachse des Schwenkteils vor sich geht. Dadurch wird eine Biegebeanspruchung im Ballenbereich, wie dies bei bekannten herkömmlichen Langlaufschuhen der Fall war, vermieden. Allerdings ist dann auch keine Federung gegeben, die den Langlaufschuh in Richtung zum Ski hin für die Gleitphase zurückführen würde. Nachteilig bei der bekannten Lösung ist weiters, daß der Langlaufschuh in diese Bindung in herkömmlicher Art einzusetzen ist, d.h. bei geöffnetem Haltebügel die Sohlenverlängerung des Langlaufschuhs in die Verriegelungszapfen mit den dort vorhandenen Öffnungen von oben her einzufädeln ist, anschließend wird der Haltebügel auf den Schuhsohlenrand niedergeschwenkt und mittels des Hebels gegen die Eigenfederung des Haltebügels von Hand aus festgespannt. Der Umstand, daß diese Skibindung bei Torsionsbeanspruchungen durch Freigabe des Haltebügels eine Art Sicherheit gewährleisten soll, ändert an der vorher beschriebenen umständlichen Handhabung nichts.

Bei dem zugehörigen Zusatzpatent nach der CH-A-541.979 ist der Schwenkwinkel des Schwenkteiles durch einen Anschlag begrenzt und das Verschwenken erfolgt gegen die Kraft einer gesonderten Feder (Kunststoff-Feder). Weiters ist der Schwenkteil in Richtung zum Langlaufschuh hin verlängert und trägt in diesem Endbereich die Drehlager für den Haltebügel, der in der Schließstellung der Bindung mittels einer gefederten Sperre festlegbar ist. Somit verläuft die Querachse für die Verschwenkung des Haltebügels relativ zum Schwenkteil nunmehr im hinteren Bereich des Haltebügels. Diese Anordnung weist gegen die Richtung einer natürlichen Festlegung des Langlaufschuhs an bzw. in der Skibindung, da die dem Schuh benachbarten Bereiche der Sohlenverlängerung früher mit dem Haltebügel in Berührung kommen als deren nach vorn weisende Bereiche. Wie aus Fig. 2 dieser Druckschrift erkennbar, trägt der vordere Sohlenrand zur Halterung des Schuhs in der Bindung gar nicht bei.

Die geferderte Sperre zur Festlegung des Haltebügels in der Schließstellung der Bindung weist eine Klinke auf, die um eine parallel zur Längsachse der Bindung verlaufende, durch einen Bolzen gebildete Achse gegen die Kraft einer Feder verschwenkbar ist. Der Bolzen ist dabei an einem am Schwenkteil gesondert befestigten Fortsatz und einem zusätzlichen, mit dem Schwenkteil fest verbundenen, hochragenden Lappen gelagert. Dadurch ergeben sich jedoch zusätzliche Bauteile, die das Gesamtgewicht der Bindung erhöhen und zufolge der Anordnung auch keine selbsttägige Handhabung gewährleisten. Auch das Aussteigen aus der Bindung mit dem Langlaufschuh ist insoferne umständlich, als nach Öffnen der Sperre zwecks Freigabe für die Bewegung des Schuhs der Haltebügel vorerst in Richtung zum Langlaufschuh hin verschwenkt, sodann die Schuhsohlenverlängerung aus den Verriegelungszapfen vertikal nach oben herausgehoben werden muß. Erst dann kann der Langslaufschuh aus der Bindung entfernt werden.

Infolge des gattungsmäßigen Unterschiedes hinsichtlich der Anordnung des Haltebügels relativ zum Schwenkteil liegt diese bekannte Lösung vom Anmeldungsgegenstand weiter entfernt, als der berücksichtigte Stand der Technik nach der CH-A-518.107.

Der Vollständigkeit halber sei noch die DE-A1-30 45 701 genannt, bei der zwar ein Mechanismus zum Festhalten der Sohlenverlängerung vorgesehen ist, der Länglaufschritt hingegen in herkömmlicher Art, nämlich um einen beigsamen Bereich der Sohle, vor sich geht. Dieser Unterschied allein bestimmt aber eine andere Gattung von Langlauf-Bindung-Schuh-Systemen als der Gegenstand der Erfindung.

Bei einer weiters bekannten Lösung nach der EP-A1-0095 400 werden zwar ebenfalls zwei Federn verwendet, von denen die eine den Widerstand beim Langlaufen und die andere die Beaufschlagung der lösbaren Sperre bewirkt, jedoch wird bei dieser bekannten Lösung der Langlaufschuh mittels zweier Nuten, die in der Sohlenverlängerung vorgesehen sind, mit zwei hochstenenden Rippen der Bindung in Eingriff gebracht, wobei das Einsetzen des Skischuhs im wesentlichen in der Vertikalebene zu erfolgen hat. Der Aufnahmeteil, welcher gleichzeitig als eine federbeaufschlagte Sperre wirksam ist, verläuft zu dieser Bewegungsrichtung unter einem Winkel. Das Einsetzen des Skischuhs fordert somit auch bei dieser Ausgestaltung eine nicht unerhebliche Geschicklichkeit, wobei durch die einstückige Ausgestaltung von Schwenkteil und lösbare Sperre den bei Massenartikeln erforderlichen Toleranzen unerwünschte niedrige Grenzen gesetzt sind. Auch Anhäufung von Schne, Eis und Schmutz kann das einwandfreie Schießen dieser Bindung bei eingesetztem Schuh negativ beeinträchtigen, oder aber muß der Längläufer nach jeder Unterbrechung die Bindung und Schuch gründlich reinigen.

Eine hinsichtlicht des prinzipiellen Aufbaus des bereihts behandelten CH-A-541.979 ähnliche Skibindung ist in der DE-A1-30 23 774 geoffenbart. Ein Vorteil dieser bekannten Lösung liegt gegenüber dem bereits behandelten Stand der Technik darin, daß der in jener Druckschrift als Steg bezeichnete Schwenkteil in der Offenstellung der Bindung in Richtung zum Einsteigen für den Skischuh schräg nach hinten steht. Allerdings ragen dabei die am Skhwenkteil vorgesehenen Verriegelungszapfen, in welche die Öffnungen der Sohlenverlängerung des Schuhs einzuführen sind, normal zur Basis des Schwenkteils, so daß diese Öffnungen beim gleichzeitigen Niederschwenken von Schuh und Schwenkteil eingeführt werden müssen. Die Ausgestaltung und Anordnung des Haltebügels ist ähnlich der bereits behandelten Lösung nach der CH-A-541.979, mit dem Unterschied, daß ein schleifenartiger Bereich des Haltebügels in einem Langloch geführt ist.

Auch beim Aussteigen mit dem Schuh aus dieser Bindung muß die Sohlenverlängerung des Schuhs erst aus den Verriegelungszapfen entfernt werden und nur anschließend kann man mit dem Schuh zur Gänze aussteigen.

Die AT-B-357.081 offenbart zwar schon eine Bindung, bei der der als Haltebügel wirksame Bauteil schalenartig ausgebildet ist, wobei dieser Haltebügel vom die Verriegelungszapfen tragenden Schwenkteil getrennt ist und in Schließstellung der Bindung eine lösbare Sperre den Haltebügel am Schwenkteil festlegt. Jedoch ist diese bekannte Lösung insoferne umständlich, als das Langlaufen um eine an den Seitenflächen des Ski vorgesehene Schwenkachse erfolgt, so daß die gesamte Bindung während des Langlaufens um diese Schwenkachse über die Lagerwangen dauernd eine Kippbewegung durchführt. Eine solche Anordnung ist allein aufgrund der Gefahr der Ausleierung der Drehlagerung im Ski praxisfremd, aber auch die dauernde Kippbewegung während des Langlaufens kann nicht als zufriedenstellend bezeichnet werden. Dabei kann diese Kippbewegung sowohl im vorderen als auch im hinteren Bereich der Bindung zu einer Beschädigung der Skioberseite führen.

Bei einer anderen, lediglich hinsichtlich der Zeichnung veröffentlichten bekannten Lösung nach der FI-A1-1924/73 (Vgl. Fig. 4-6) ist zwar ein Einstieg mit dem Skischuh ähnlich wie bei der bereits behandelten DE-A1-30 23 774 (Step-in), jedoch vollzieht sich das Laufen in herkömmlicher Art durch Deformation der Schuhsohle im Ballenbereich.

Lediglich der Vollständigkeit halber sei auf die aus der AT-B-351.983 bekannte Skibindung hingewiesen, bei welcher der zu befestigende Schuh eine relativ ausgedehnte Sohlenverlangerung aufweist, die mit einer unmittelbar vor dem Schuh liegenden flexiblen Zone versehen ist, welche ein Anheben der Ferse zuläßt. Die Befestigungsstelle der Sohlenverlängerung liegt vor der flexiblen Zone und ist somit relativ weit vom Schuh enfernt. Um dennoch eine sichere Führung des schuhs zue erzielen, wird der Endbereich der Sohlenverlängerung möglichst fest mit dem Ski verbunden, indem die Sohlenverlängerung in eine skifeste Spitzentasche eingeschoben und in dieser, z.B. durch Verschrauben, festgehalten wird.

Die Erfindung hat sich nun die Aufgabe gestellt, bei einer Skibindung der eingangs genannten Art ein bequemes Einsteigen in die Bindung (Step-in) zu gewährleisten, ohne dabei mit der Sohlenverlängerung des Schuhs ein umständliches Einfädeln in die nach oben ragenden Verriegelungszapfen vornehmen zu müssen. Dabei sollen auch jene Nachteile beseitigt werden, die zufolge einer der Bewegung des Ein- und Aussteigens entgegengesetzten Anordnung des Haltebügels (z.B. nach der CH-A-541.779) oder durch Kippbewegungen beim Laufen (vgl. AT-B-357.081) entstehen. Des weiteren soll das Laufen um eine definierte Achse erfolgen, so daß die Ausgestaltung von Biegezonen in der Schuhsohle (wie sie beispielsweise in der DE-A1-30 45 701 vorhanden ist) zur Gänze vermieden werden kann. Dabei soll auch die Sohlenverlängerung tunlichst kurz gehalten werden.

Erreicht wird das gesetzte Ziel erfindungsgemäß durch den zweiten Teil (durch die kennzeichhenen Merkmale) des Anspruches 1 oder 2. Durch die Merkmale des Anspruches 1 wird gegenüber dem bekannten Stand der Technik nach der CH-A-518.107 eine federnde Abstützung für die aus Schwenkplatte und Haltebügel mit dem Langlaufschuh gebildete Einheit für das Laufen im Sinne der CH-A-541.979, jedoch ohne deren Nachteile, geschaffen. Dadurch, daß eine zweite Feder Haltebügel und Schwenkteil im Sinne eines Auseinanderspreizens belastet, steht die Bindung in ihrer von der lösbaren Sperre freigegebenen Lage immer einsteigbereit. Die schalenartige Ausgestaltung des Haltebügels begünstigt zusätzlich das sicher Einsteigen mit dem Schuh und schafft die Grundlage für eine sebsttätige Verriegelung beim Schließen der Bindung.

Die Lösung nach Patentanspruch 2 ermöglicht die Herstellung einer Variante der Erfindung, bei der die Schwenkachse für den Schwenkteil aus dem eigenen, biegsamen Material gebildet werden kann.

Die in den Unteransprüchen enthaltenen Mäßnahmen sind auf die beiden Ausgestaltungen der Erfindung nach den Ansprüchen 1 oder 2 gemäß ihren unmittelbaren oder mittelbaren Rückbeziehungen anwendbar.

Für eine besonders satte Auflage des Haltebügels in der Gleitphase und somit für eine niedrige Bauweise dienen für beide Ausgestaltungen die Merkmale des Anspruches 3. Durch den Gegenstand des Anspruches 4 wird bei der ersten Ausgestaltung der Aufbau der Skibindung vereinfacht. Nach den Merkmalen des Anspruches 5 wird für beide Ausgestaltungen eine vorteilhafte Ausgestaltung und Anordnung der Sperre sowie deren günstige Zusammenarbeit mit dem Haltebügel gewährleistet. Durch die Ausbildung der Klinke nach Anspruch 6 ist neben einer sicheren Halterung der Bindung in der Schließstellung auch ein leichtes Aussteigen gewährleistet.

Durch die Merkmale des Anspruches 7 ist wiederum ein einfacher Aufbau der Bindung gegeben, . da die Klinke gleichzeitig von der den Schwenkteil beaufschlagenden Feder belastet ist. Will man jedoch die federnde Sperre unabhängig von der beim Laufen auftretenden Federkraft belasten, so ist nach den Merkmalen des Anspruches 8 die Verwendung einer weiteren (dritten) Feder zweckmäßig. Für eine besonders einfache Abstützmöglichkeit der Federn dienen die Merkmale des Anspruches 9, wobei die Federanordnung selbst durch die Merkmale des Anspruches 10 gekennzeichnet ist.

Die Verwendung von unterchiedlich starken Federn für die das Laufen bestimmende Feder und die Klinke belastende Feder dient ein einstückig ausgebildetes Federelement, welches gemäß den Merkmalen des Anspruches 11 zwei Abschnitte mit unterschiedlichen Eigenschaften (Federcharakteristiken) aufweist.

Für die konstruktive Ausgestaltung des einstükkig ausgebildeten Federelementes bieten sich mehrere Lösungen an. Nach Anspruch 12 ist der klinkenseitige Federabschnitt als hohlkörper ausgebildet.

Nach Anspruch 13 ist der Ansatz des Schwenkteiles in Nuten, nach Anspruch 14, hingegen in eine im grundplattenseitigen Abschnitt des Federelementes vorgesehene Aussparung einführbar. Nach Anspruch 15 ist der klinkenseitige Abschnitt des Federelementes aus dem Material des Vollkörpers hergestellt und abgesetzt ausgebildet. In allen Ausführungsformem ist hierdurch eine Abstützung des klinkenseitigen Abschnittes des Federelementes am Ansatz des Schwenkteiles-unter Beibehaltung einer federnden Abstützung-gewährleistet.

Die Maßnahme des Anspruches 16 bringt den Vorteil mit sich, daß durch sie die Sohlenverlängerung in die Skibindung hineingezogen wird, wodurch der Halt des Skischuhs in der Skibindung verbessert wird.

Durch den Gegenstand des Anspruches 17 wird sichergestellt, daß der Haltebügel von der bzw. den Federn beim Einsteigvorgang in einem festgehaltenen Winkel zur Grundplatte gehalten wird, was ein sicheres Einsteigen immer in einer definierten Lage möglich macht.

Durch die Maßnahme des Anspruches 18 wird die Dicke des Ansatzes des Schwenkteiles vom Federelement unabhängig, und er kann dicker oder dünner ausgebilde werden, ohne daß dab die Abmessungen des Federelementes geändert werden müssen.

Der Gegenstand des Anspruches 19 ermöglicht einen mittigen Angriff des Schwenkteiles am Federelement, ohne daß dabei die Dicke des Ansatzes des Schwenkteiles beeinflußt wird.

Durch die Merkmale der Ansprüche 20 und 22 wird das Trägheitsmoment des Querschnittes der Rastfeder vergrößert, ohne daß dabei die Abstützfläche für den Ansatz des Schwenkteiles wesentlich verkleinert wird.

Der Gegenstand des Anspruches 21 erleichtert eine freie Deformation der Rastfeder.

Im Anspruch 23 wird eine vorteilhafte weitere Ausgestaltung des Erfindungsgegenstandes unter Schutz gestellt.

Durch die Maßnahme des Anspruches 24 wird das Verhältnis der Federkraft der Rastfeder zu der der Hauptfeder in der ersten Phase der Kompression stärker verändert.

Durch die Ausbildung gemäß Anspruch 25 wird die Ausweichrichtung der Rastfeder bei einer Kompression genau festgelegt.

Im übrigen wird bei den Ausführungen gemäß den Ansprüchen 19,20,22,23 und 24 die Rastfeder gleichzeitig als Abdeckung verwendet, die ein Eindringen von Schnee und Schmutz in das Innere der Skibindung verhindert.

Durch die Merkmale des Anspruches 26 wird einerseits eine Vereinfachung des Einsteigvorganges des Skischuhs und anderseits eine Verbesserung der Halterung des Skischuhs herbeigeführt.

In der Praxis hat es sich als besonders vorteilhaft erwiesen, wenn auch die Merkmale des Anspruches 27 bei dem Verriegelungszapfen verwirklicht sind.

Durch die Maßnahme des Anspruches 28 wird sowohl der Einsteigvorgang als auch derAussteigvorgang begünstigt.

Die Maßnahme des Anspruches 29 bringt den Effekt mit sich, daß die Strecke der Vorderseite der Verriegelungszapfen, längs der ein Einziehen der Sohlenverlängerung stattfindet, zusätzlich verlängert wird.

Durch den Gegenstand des Anspruches 30, welcher sich auf beide Ausgestaltungen der Erfindung bezieht, ist bei eingesetzten Skischuh eine Relativbewegung zwischen dem Haltebügel und der Sohlenverlängerung auch dann ausgeschlossen, wenn zwischen den keilförmig verlaufenden seitlichen Begrenzungsflächen der Sohlenverlängerung und den zugehörigen Flächen des Haltebügels ein Spiel vorhanden sein sollte bzw. wenn die Aufnahmebohrungen für die Verriegelungszapfen in der Sohlenverlängerung ausgeleiert sein sollten.

Durch die Maßnahme des Anspruches 31 wird der Schuh gegen eine Relativbewegung gegenüber dem Haltebügel an seiner Unterseite und durch die Merkmale des Anspruches 32 an seiner Oberseite abgesichert.

Schließlich hat der Gegenstand des Anspruches 33 den Vorteil, daß durch die Anordnung von zwei Nuten einerseits die Sicherheit der Sohlenverlängerung des Schuhs gegen Verdrehen gegenüber dem Haltebügel erhöht wird, anderseits aber weder im Haltebügel noch in der Sohlenverlängerung umzumutbare Materialschwächungen auftreten.

Die Erfindung wird ausschließlich anhand der Zeichnung näher erläutert.
Fig. 1 zeigt dabei die Spitze des zu befestigenden Schuhs in Seitenansicht,
Fig. 2 ist ein vertikaler Längsschnitt durch ein erstes Ausführungsbeispiel der Bindung in geöffnetem Zustand, und
Fig. 3 in geschlossenem Zustand,
Fig. 4 ist der Fig. 1 entsprechende Draufsicht,
Fig. 5 die Draufsicht zu Fig. 3, wobei die Klinke 10 teilweise weggelassen ist,
Fig. 6 zeigt ein zweites Ausführungsbeispiel in einer der Fig. 2 entsprechen den Darstellungsweise,
Fig. 7 ist ein vertikaler Längsmittelschnitt durch eine weitere Ausführungsform,
Fig. 8 ein gleicher Schnitt durch eine andere Ausführungsform,
Fig. 9 ist der gleiche Schnitt durch eine zusätzliche Ausführungsform. Die
Fig. 10-14 zeigen verschiedene mögliche Ausführungsformen des Federelementes in Ansicht in Richtung des Pfeiles A in Fig. 9, in den Fig. 12 und 13 auch in Seitenansicht bzw. in Draufsicht.
Fig. 15 ist ein vertikaler Längsmittelschnitt durch eine weitere Ausführungsform. In den
Fig. 16a und 16b ist ein gegenüber dem in Fig. 15 dargestellten Federelement abgeändertes Federelement in Vorderansicht und in Seitenansicht in größerem Maßstab wiedergegeben. In den
Fig. 17 bis 21 sind verschiedene mögliche Ausführungsformen des Federelementes im Schaubild veranschaulicht,
Fig. 22 ist ein Längsmittelschnitt durch eine andere Bindung,
Fig. 23 ein Detail derselben in abgeänderter Form in Seitenansicht u.zw. in größerem Maßstab,
Fig. 24 ist eine Abwandlung der Ausführung gemäß Fig. 23 in Seitenansicht ebenfalls in größerem Maßstab,
Fig. 25 ist eine Draufsicht auf den Haltebügel, der bei einer erfindungsgemäßen Skibindung Verwendung finden soll,
Fig. 26 ist ein Schnitt nach der Linie XXVI-XXVI.
Fig. 27 ist ein Schnitt nach der Linie XXVII-XX-VII in Fig. 25.

Eine erfindungsgemäße Skibindung 1 ermöglicht es, einen Schuh 22 zu befestigen, der lediglich mit einer relativ kurzen Sohlenverlängerung 24 versehen ist, in welcher durchgehende Öffnungen 23 zur Aufnahme von Verriegelungszapfen 7 der Skibindung 1 vorgesehen sind (vgl. Fig. 1 und 4 bzw. 2, 3 und 5).

Die Skibindung 1 zur Befestigung eines derartigen Schuhs 22 ist auf einer Grundplatte 2 angeordnet, die in an sich bekannter Weise, beispielsweise mittels hier nur angedeuteter Schrauben 17, an der Oberseite eines nicht dargestellten Ski befestigt ist. Die Skibindung 1 weist einen schalenartig ausgebildeten Haltebügel 5 (mit einem Boden 5a und mit zwei seitlichen Führungen 5b auf, welche letzteren den Rand der Sohlenverlängerung 24 des eingesetzten Schuhs 22 übergreifen und diesen damit in vertikaler Richtung fixieren. Zur Verhinderung von Längs- und Drehbewegungen des Schuhs 22 wirkt ein den Verriegelungszapfen 7 tragender Schwenkteil 4 in einer insbesondere aus Fig. 2 und 3 ersichtlichen Weise mit dem Haltebügel 5 zusammen. Der Schwenkteil 4 liegt unter der Wirkung einer ersten Feder 11, die sich über ein Widerlager 16 gleichzeitig an einem vertikalen Fortsatz 4b des Schwenkteiles 4 sowie an einer in der weiteren Folge noch zu beschreibenden und als Sperre wirksamen Klinke 9 abstützt, am skifesten Grundkörper 2 an, welcher ein horizontale Querachse 3 trägt. Sowohl der Haltebügel 5 als auch der Schwenkteil 4 sind auf der horizontalen Querachse 3 gelagert, wobei eine als Schenkelfeder ausgebildete zweite Feder 6 den Haltebügel 5 in die aus Fig. 2 hervorgehende Lage nach oben verschwenkt, soferne die noch zu beschreibende Klinke 9 dies nicht verhindert.

Beim Einsteigen in die in Fig. 2 dargestellte geöffnete Skibindung 1 wird der Schuh 22 schräg in den Haltebügel 5 eingeschoben, wobei die in den Haltebügel 5 hineinragende Klinke 9 durch eine entsprechende Ausnehmung 24a in der Sohlenverlängerung 24 freigestellt wird. Darauf hin wird der Schuh 22 gemeinsam mit dem Haltebügel 5 nach unten in die Stellung gemäß Fig. 3 verschwenkt durch die Verriegelungszapfen (7) festgehalten, welche die durchgehenden Öffnungen 23 der Sohlenverlängerung 24 durchdringen. Die Klinke 9, welche um eine Achse 8 verschwenkbar ist, gleitet dabei über den Rand des Haltebügels 5 und wird schließlich in dessen Rastnut 5d verrastet. Damit ist die Skibindung 1 geschlossen und der Haltebügel 5 sowie Schwenkteil 4, die zusammen die Sohlenverlängerung 24 festhalten, sind gemeinsam gegen die Wirkung der ersten Feder 11 um die Querachse 3 nach oben verschwenkbar.

Zum öffnen der Skibindung 1 ist es lediglich notwendig, auf eine Mulde 10 der Klinke 9, beispielsweise mittels eines Skistockes, eine geringfügige Kraft auszuüben und dadurch die Klinke 9 aus der Rastnut 5d des Haltebügels 5 herauszuschwenken. Anschließend wird der haltebügel 5 so weit nach oben verschwenkt, bis die Verriegelungszapfen 7 nicht mehr in die Öffnungen 23 des Schuhs 22 ragen.

Wie insbesondere Fig. 5 zeigt, ist es möglich, die beschriebene Skibindung 1 ganz nahe am Ski zu halten, indem der Boden 5a des Haltebügels 5 mit einer Ausnehmung 15 versehen wird, welche einen dem Verriegelungszapfen 7 benachbarten, plattenförmigen Bereich 4a des Schwenkteiles 4 im geschlossen Zustand der Skibindung 1 aufnimmt. Weder die Schrauben 17, welche den Grundkörper 2 am Ski festhalten, noch der Schwenkteil 4 bedingen damit eine Distanzierung des Schuhs 22 vom Ski, welche das Ausmaß der Dicke des Bodenteiles des Grundkörpers 2 und des plattenförmigen Bereiches 4a des Schwenkteils 4 überschreitet.

Während beim Ausführungsbeispiel nach den Fig. 1 bis 5 sowohl die gemeinsame Verschwenkung von Haltebügel 5 und Schwenkteil 4 wie auch deren Ralativbewegung um die gleiche Querachse 3 erfolgt, ist beim Ausführungsbeispiel der Skibindung 1' nach Fig. 6 eine Trennung dieser beiden Schwenkachsen vorgesehen. Hiezu ist der Schwenkteil 4' aus elastischem Material ausgebildet und mit einer als eine (ideelle) Querachse 14' wirksamen Biegekante versehen, welche ein Hochschwenken gegenüber seinem mit Schrau- . ben 21 am Ski befestigten vorderen Rand erlaubt. Die Konstruktion nach Fig. 6 ist gegenüber jener nach Fig. 1 bis 5 insoferne einfacher, als der Schwenkteil 4' auch die Funktion des Grundkörpers 2 übernimmt, anderseits ist eine Biegekante für Dauerbeanspruchungen weniger geeignet als die gesonderte Querachse 3 gemäß Fig. 1 bis 5. Die Ausführung nach Fig. 6 wird daher vorwiegend dann gewählt werden, wenn Wert auf eine besonders einfache Konstruktion gelegt wird.

Die Fig. 7, 8, 9, 15 und 22 zeigen verschiedene Ausgestaltungen von Skibindungen 100, 100', 100", 200 bzw. 300, mit denen der anhand der Fig. 1-5 beschriebene Schuh 22 Verwendung finden kann. Die einzelnen Bereiche dieses Schuhs werden in der folgenden Beschreibung nicht ausführlich beziffert. Des weiteren wird der Aufbau und die Wirkungsweise nur in Verbindung mit der ersten Ausführungsform nach Fig. 7 eingehend erörtert.

In der Fig. 7 ist mit 100 die Skibindung in ihrer Gesamtheit bezeichnet. Sie besitzt eine Grundplatte 102, welche im Bereich ihrer beiden Längsseiten hochgezogene Ränder 102a aufweist. In diesen Rändern 102a ist eine Querachse 103 abgestützt, auf der sowohl ein Schwenkteil 104 als auch ein Haltebügel 105 gelagert ist. Der Haltebügel 105 besitzt einen Boden 105a und zwei seitliche Führungen 105b für eine Sohlenverlängerung des Schuhs. Außerdem ist der Haltebügel 105 mit einem Steg 105c versehen, der eine Rastnut 105d aufweist. Weiters befindet sich auf der Querachse 103 eine Schenkelfeder 106, welche bestrebt ist, den Haltebügel 105 entgegen dem Uhrzeigersinn nach oben zu verschwenken.

Der Schwenkteil 104 ist etwa als Winkelhebel ausgebildet. Er trägt an seinem zum Skiende hin gerichteten Hebelarm 104a zwei nach oben gerichtete Verriegelungszapfen 107, die zum Eingriff in entsprechende Löcher der Sohlenverlängerung des Schuhs bestimmt sind. Im anderen Hebelarm 104b ist eine Achse 108 befestigt, auf der eine Klinke 109 schwenkbar gelagert ist. Auch die Klinke 109 ist als zweiarmiger Hebel ausgebildet, wobei der eine Hebelarm 109a eine Rastnase trägt, wogegen der andere Hebelarm 109b eine Mulde 110 zum Eingriff der Spitze eines Skistokkesaufweist.

An einem Widerlager 102b der Grundplatte 102 ist eine als Schraubendruckfeder gestaltete erste Feder 111 abgestützt, deren oberes Ende an einem Ansatz 104c des Schwenkteiles 104 anliegt. Mit diesem Ansatz 104c steht weiters das untere Ende einer als Druckfeder gestalteten weiteren (dritten) Feder 112 in Berührung, welche dazu dient, die Klinke 109 in ihre Sperrlage zu drücken.

Bevor der Skiläufer mit seinem Schuh in die Skibindung 100 einsteigt, nimmt diese die in Fig. 7 dargestellte Lage ein, in der der Haltebügel 105 mit der Grundplatte 102 einen Winkel zwischen 30 und 45° einschließt, welcher das Einsteigen erleichtert und die Gefahr eines Davongleitens des Ski beim Einstieg verhindern soll. Der Schuh 22 wird daher längs des Bodens 105a des Haltebügels 105 gegen den Steg 105c hin verschoben, bis die Öffnungen 23 der Sohlenverlängerung 24 des Schuhs 22 (vgl. Fig. 4) über die Verriegelungszapfen 107 zu liegen kommen. Danach wird der Schuh 22 niedergedrückt. Dies hat aber zufolge, daß der Haltebügel 105 gegen die Kraft der zweiten Feder 106 um die Querachse 103 verschwenkt wird. Bei dieser Verschwenkung des Haltebügels 105 gleitet der Hebelarm 109a der Klinke 109 über den Steg 105c des Haltebügels 105, bis die Nase des Hebelarmes 109a in der Rastnut 105d zu liegen kommt.

Die Abmessungen des Steges 105c des Haltebügels 105 und des Hebelarmes 109a der Klinke 109 sind so gewählt, daß während einer Schwenkbewegung der andere Hebelarm 109b gegen den Ansatz 104c des Schwenkteiles 104 gedrückt wird und dabei die weitere (dritte) Feder 112 voll komprimiert. Dadurch wird erreicht, daß beim Einsteigen in die Skibindung 100 mit dem Schuh 22 der Haltebügel 105 durch die Klinke 109, wie oben beschrieben, sicher verrastet wird.

Während eines Langlaufschrittes wird der Schwenkteil 104, der nun über die Klinke 109 mit dem Haltebügel 105 fest verbunden ist, gegen die Kraft der ersten Feder 111 entgegen dem Uhrzeigersinn verschwenkt. Die erste Feder 111 wird dabei etwas zusammengedrückt. Unter dem Einfluß dieser Feder 111 wird die Einheit von Schwenkteil 104 und Haltebügel 105 am Ende eines Langlaufschrittes wieder im Uhrzeigersinn zurückgeschwenkt.

Soll die Skibindung 100 vom Schuh 22 gelöst werden, so wird die Spitze eines Skistockes in die Mulde 110 eingesetzt und die Klinke 109 entgegen dem Uhrzeigersinn verschwenkt. Dies hat aber zufolge, daß die Rastnase des Hebelarmes 109a der Klinke 109 die Rastnut 105d im Haltebügel 105 verläßt, wodurch die Verbindung von Schwenkteil 104 und Haltebügel 105 gelöst wird. Der Haltebügel 105 kann sich daher unter dem Einfluß der zweiten Feder 106 in die in Fig. 7 dargestellte Lage bewegen, in der die Verriegelungszapfen 107 die Öffnungen 23 der Sohlenverlängerung 24 des Schuhs 22 bereits verlassen haben. Der Schuh 22 kann nun aus der Skibindung 100 herausgezogen werden.

Die Skibindung 100' gemäß Fig. 8 ist der zuletzt beschriebenen. Ausführung sehr ähnlich. Die unterscheidet sich von ihr lediglich dadurch, daß die erste Feder 111' nicht als Schraubendruckfeder, sondern als ein elastischer Block aus Kunststoff oder Gummi zwischen einem Widerlager 102'b der Grundplatte 102' und einem Ansatz 104'c eines Schwenkteiles 104' vorgesehen ist. Die übrigen Elemente entsprechen denen der vorangehenden Ausführung, wobei zur Unterscheidung die entsprechenden Bezugsziffern jeweils mit einem Strich versehen sind. Auch die Funktion dieser Skibindung 100' ist der der vorangehenden Ausführung analog.

Die Skibindung 100" gemäß Fig. 9 unterscheidet sich von den beiden vorhergehenden vor allem dadurch, daß anstelle von zwei Federn, nämlich der gesonderten ersten und weiteren (dritten) Federn, ein einstückig ausgebildetes Federelement 111" aus Kunststoff oder Gummi vorgesehen ist, welches durch einen Ansatz 104"c des Schwenkteiles 104" in zwei Abschnitte unterteilt ist, von denen der eine Abschnitt 111 "a zwischen dem Widerlager 102"b der Grundplatte 102" und dem Ansatz 104"c des Schwenkteiles 104" und der andere Anschnitt 111 "b zwischen dem Ansatz 104"c des Schwenkteiles 104" und dem Hebel 109"b der Klinke 109" liegt.

Der zuletzt genannte Abschnitt 111 "b besitzt einen kleineren Querschnitt als der zuerst genannte Abschnitt 111 "a, weiters hat das Federelement 111" einen Fortsatz 111"g, der den Ansatz 104"c des Schwenkteiles 104" übergreift.

Ein weiterer Unterschied liegt darin, daß die Zapfen 107" einen rechteckigen Querschnitt aufweisen, wobei ihre Vorderseite mit dem Hebelarm 104"a des Schwenkteiles 104" der Skibindung einen spitzen Winkel a einschließt.

Die übrigen Elemente entsprechen denen der vorhergehenden Ausführungen und sind zur Unterscheidung mit zwei Strichen versehen.

In den Fig. 10 bis 14 sind verschiedene Ausführungen von Federelementen 111"'―111"""' wiedergegeben. Bei allen Ausführungen ist der Abschnitt zwischen dem Widerlager der Grundplatte und dem Ansatz des Schwenkteiles als Vollkörper ausgebildet. Diese Federelemente können, bei entsprechender Ausgestaltung jener Bauteile, mit denen sie zusammenwirken, wahlweise anstelle des Federelementes 111" nach Fig. 9 eingesetzt werden.

Bei der Ausführung gemäß Fig. 10 besitzt der als Vollkörper ausgebildete Abschnitt 111"'a des Federelementes 111"' eine rechteckige Aussparung 111"'c, in welche der Ansatz des Schwenkteiles einschiebbar ist. Der zwischen dem Ansatz des Schwenkteils und der Klinke verlaufende Abschnitt 111 "'b des Federelementes ist als Hohlkörper ausgebildet.

Fig. 11 zeigt eine ähliche Ausführung eines Federelementes 111 "", die sich von der Ausführung nach Fig. 10 lediglich dadurch unterscheidet, daß es zwei Nuten 111""d aufweist, in welche ein gabelförmig gestalteter Ansatz des Schwenkgliedes eingreifen kann.

Das Federelement 111 ""' nach den Fig. 12a, b, c zeichnet sich dadurch aus, daß der Abschnitt zwischen dem Ansatz des Schwenkteiles und der Klinke als nach oben ragende mittige Rippe 111 ""'e ausgebilet ist. Ansonsten besitzt auch diese Federelement 111 ""' eine rechteckige Aussparung 111""'c, in welche der Ansatz des Schwenkteils eingeschoben werden kann.

Die Variante eines Federelementes 111""" gemäb den Fig. 13a, b, c unterscheidet sich von der vorhergehenden dadurch, daß anstelle einer einzigen Rippe zwei seitliche Rippen 111 """f vorhanden sind. Im übrigen ist auch dieses Federelement 111""" mit Nuten 111"""d versehen, die für einen gabelförmig ausgebildeten Ansatz des Schwenkgliedes bestimmt sind.

In Fig. 14 ist ein Federelement 111"""' dargestellt, bei dem der Abschnitt 111"""'b zwischen dem Ansatz des Schwenkteiles und der Klinke die Form eines in Draufsicht rechteckigen Rahmens aufweist. Ferner besitzt auch das Federelement 111 """' ein rechteckige Aussparung 111"""'c, in welche der Ansatz des Schwenkteiles eingeschoben werden kann.

Die in Fig. 15 mit 200 bezeichnete Skibindung unterscheidet sich von jener nach Fig. 9 vor allem dadurch, daß die beiden seitlichen Führungen 205b des Haltebügels 205 an ihrer Oberseite eine Querwand tragen, welche einen in Silkängsrichtung verlaufenden Schlitz 205f aufweist. Dieser Schlitz 205f dient dazu, eine zuverlässige Einspannung des Schuhs auch dann sicherzustellen, wenn die Öffnungen in der Sohlenverlängerung ausgeleiert wären. Des weiteren unterscheidet sich diese Skibindung 200 von jener nach Fig. 9 in der Ausgestaltung des als dritte (weitere) Feder 211 b wirksamen Abschnittes 211 b des Federelementes 211 vom vorangehenden Federelement 111".

Der weitere Aufbau und Wirkungsweise der Skibindung 200 entspricht jenem bzw. jener der Skibindung 100", so daß sich ein weiteres Eingehen auf deren Details erübrigt. In der Fig. 15 sind die breits beschriebenen Bauteile mit 200-Ziffern bezeichnet.

Weitere Ausgestaltungen von Federelement 211' bis 211""", die bei entsprechender Ausgestaltung der mit diesem zusammenwirkenden Bauteile anstelle des Federelementes 211 eingesetzt werden können, sind in den Fig. 16-21 dargestellt.

Das in den Fig. 16a und 16b dargestellte Federelement 211' unterscheidet sich vom Federelemente 211 dadurch, daß zu beiden Seiten seiner Längsmittelebene Absätze 211 'c angeordnet sind, an denen sich der an seinem Ende gabelförmig ausgebildete Ansatz des Schwenkteiles abstützt. Dadurch wird es möglich, auf das Federelement 211' eine symmetrische Belastung anzuüben.

Das Federelement 211" gemäß Fig. 17 zeichnet sich dadurch aus, daß die Rastfeder 211"b über ihre ganze Länge einen konstanten Querschnitt aufweist und in Form einer von der ersten Feder 211 "a nach oben ragenden Rippe ausgebildet ist.

Nach Fig. 18 ist die weitere (dritte) Feder 211...b in Draufsicht etwa C-förmig ausgebildet. Dadurch wird das Federelement 211"' gegen Abrutschen vom Ansatz des in Fig. 18 nicht dargestellten Schwenkteiles nach vorne und nach den Seiten gesichert.

Die Ausführungsform eines Federelementes 211 "" nach Fig. 19 unterscheidet sich von der nach Fig. 18 dadurch, daß die weitere (dritte) Feder 211""b im Bereich des Überganges der Schenkel des C zum Quersteg mit Schlitzen 211""d versehen ist, die durch die jeweiligen Kanten hindurchgehen.

Das Federelement 211""' gemäß Fig. 20 zeichnet sich dadurch aus, daß die weitere (dritte) Feder 211 ""'b aus einem Mittelteil mit parallelen Wänden besteht, an denen nach einer Seite gerichtete Vorsprünge 211""'e angesetzt sind, welche einen Dreieckquerschnitt haben.

Schließlich wird durch die Ausbildung eines Federelements 211""" nach Fig. 21, das in seinem obren Bereich bogenförmig gekrümmt ist, die Richtung der Deformation der weiteren (dritten (Feder 211 """b genau festgelegt.

Die Ausgestaltung der Skibindung 300 nach Fig. 22 entspricht dem Aufbau und der Wirkungsweise nach jener der Fig. 7, wobei die einzelnen Bauteile hier mit 300-Ziffern bezeichnet worden sind. Ein Unterschied liegt in der Ausgestaltung der Verriegelungszapfen 307. Jeder Verriegelungszapfen 307 besitzt eine Basis 307a, die vom Hebelarm 304a des Schwenkteiles 304 normal nach oben ragt, und einen an das obere Ende der Basis 307a angesetzten, schräg verlaufenden, oberen Abschnitt 307b, der gegenüber der Basis zum Skiende hin geneigt ist und mit dem Hebelarm 304a des Schwenkteiles 304 einen Winkel ß von 50-80°C einschließt. Die Höhe der Basis 307a zur Länge des oberen Abschnittes 307b liegt im Verhältnis 1:3 bis 1:6, im vorliegenden Ausführungsbeispiel 1:4. Die Endfläche des oberen Abschnittes 307b verläuft zumindest annähernd parallel zum Hebelarm 304a des Schwenkteiles 304.

Um den Einsteigvorgang zu verbessern, ist nach Fig. 23 die Vorderseite der Basis 307'a des Verriegelungszapfens 307' gegenüber dem Hebelarm 304'a des Schwenkteiles 304' unter einem Winkel a von 80° geneigt. Dieser Winkel a kann 80-90° betragen. Weiters ist der Übergang der vorderen Fläche von der Basis 307'a zur vorderen Fläche des oberen Abschnittes 307'b gerundet. Dadurch wird insbesondere das Aussteigen mit dem Schuh aus der Bindung erleichtert. Dabei ist der obere Abschnitt 307'b zum Hebelarm 304'a des Schwenkteils 304' auch in diesem Fall unter einem Winkel β von 50-80° geneigt.

Der in Fig. 24 dargestellte Verriegelungszapfen 307" ist dem zuletzt beschriebenen ähnlich. Auch er besitzt eine Basis 307"a und einen an deren oberem Ende angesetzten oberen Abschnitt 307"b. Dabei ist der obere Abschnitt 307"b an seiner Vorderseite im Bereich seines Endes konvex gekrümmt. Dadurch wird der Einstieg mit dem Schuh erleichtert. Auch in diesem Fall verläuft der obere Abschnitt 307"b zum Hebelarm 304"A des Schwenkteiles 304" unter einem Winkel β von 50-80°.

Der in Fig. 25 dargestellte Haltebügel 405 besitzt eine Grundplatte 405a und zwei auf dieser angeordnete seitliche Führungen 405b, die miteinander einen spitzen Winkel einschließen und zur Aufnahme einer Sohlenverlängerung eines nicht dargestellten Schuhs bestimmt sind, deren Seitenwände im gleichen Winkel zueinander liegen. An ihrer Oberseite tragen die beiden seitlichen Führungen 405b je eine zur Grundplatte 405a parallele Wand 405e, die als obere Führungsfläche für den Schuh dient und die mit einer in Skilängsrichtung verlaufenden Führungsfläche 405f für den Schuh versehen ist. Die Führungsflächen 405f können, wie in Fig. 27 dargestellt, zueinander parallel verlaufen; sie können jedoch auch, bezogen auf die parallele Wand 405e, jeweils unter einem Winkel zwischen 60° und 89° 59', 59" gegeneinander nach oben konvergieren. Außerdem ist der Haltebügel 405 mit einem Steg 405c versehen, der eine Rastnut 405d aufweist.

An der Oberseite der Grundplatte 405a sind zwei in bezug auf die vertikale Längsmittelebene der Skibindung symmetrische Nuten 405i ausgebildet, welche seitlich von Führungsflächen 405g und 405h begrenzt sind. Diese Führungsflächen 405g und 405h sind entweder normal auf die Grundplatte 405a odur sie schließen mit dieser einen spitzen Winkel ein.

## Patentansprüche

1. Skibindung für einen Langlauf- oder Tourenski, mit einem Haltebügel (5, 105, 105', 105", 205, 305), welcher in Schließstellung gemeinsam mit einem mindestens einen Verriegelungszapfen (7, 107, 107', 107", 207, 307) tragenden Schwenkteil (4,104,104', 104", 204, 304), dagegen zwecks Überganges zwischen Schließ- und Offenstellung relativ zu diesem Schwenkteil um eine horizontale Querachse (3; 103, 103', 103", 203, 303) schwenkbar gelagert ist, wobei in der Schließstellung der Bindung der Haltebügel (5, 105, 105', 105", 205, 305) eine vordere Sohlenverlängerung (24) eines eingesetzten Schuhs (22) übergreift, -während mindestens ein Verriegelungszapfen (7,107,107', 107", 207, 307) zumindest eine Öffnung (23) in der Sohlenverlängerung (24) des Schuhs (22) von unten her durchsetzt, und eine lösbare Sperre (9, 109, 109', 109", 209, 309) die Schließstellung zwischen Haltebügel (5, 105, 105', 105", 205, 305) und Schwenkteil (4, 104, 104', 104", 204, 304) fixiert, wobei der Schwenkteil (4,104,104', 104", 204, 304) um eine skifeste Querachse (3; 103, 103', 103", 203, 303) hochschwenkbar ist, die in seinem vorderen, zur Skispitze hin weisenden Bereich angeordnet ist, und die Querachse (3; 103, 103', 103", 203, 303) für die Verschwenkung des Haltebügels (5, 105, 105', 105", 205, 305) relativ zum Schwenkteil (4, 104, 104', 104", 204, 304) im vorderen, zur Skispitze hin weisenden Bereich des Haltebügels (5, 105, 105', 105", 205, 305) angeordnet ist, dadurch gekennzeichnet, daß eine einzige Querachse (3; 103, 103', 103", 203, 303) sowohl für die gemeinsame Verschwenkung von Haltebügel (5, 105, 105', 105", 205, 305) und Schwenkteil (4,104,104', 104", 204, 304) als auch für das Verschwenken des Haltebügels (5, 105, 105', 105", 205, 305) gegenüber dem Schwenkteil (4, 104, 104', 104", 204, 304) vorgesehen ist, daß in der durch die Sperre (9, 109, 109', 109", 209, 309) fixierten Schließstellung der Bindung (1, 100, 100', 100", 200, 300) der Haltebügel (5, 105, 105', 105", 205, 305) und der Schwenkteil (4,104,104', 104", 204, 304) gegeneinander unverschwenkbar zusammengehalten und, gemeinsam gegen die kraft einer ersten, an der Grundplatte (2,102,102', 102", 202, 302) abgestützten Feder (11, 111, 111' , 111 "a, 211 a, 311) hochschwenkbar sind, daß eine zweite Feder (6, 106, 106', 106", 206, 306) den Haltebügel (5, 105, 105', 105", 205, 305) und den Schwenkteil (4, 104, 104', 104", 204, 304) im Sinne eines Auseinanderspreizens belastet, und daß der Haltebügel (5, 105, 105', 105", 205, 305) schalenartig ausgebildet ist und einen Boden (5a, 105a, 105'a, 105"a, 205a, 305a, 405a) mit zumindest einer Ausnehmung (15, 15', 115, 115', 115", 215, 315) sowie zwei seitliche Führungen (5b, 105b, 105'b, 105"b, 205b, 305b) aufweist, wobei in die Ausnehmung(en) in der Schließstellung der Bindung (1, 100, 100', 100", 200, 300) der bzw. die Verriegelungszapfen (7, 107, 107', 107", 207, 307) ragt bzw. ragen, wogegen in der Offenstellung der Bindung (1, 100, 100', 100", 200, 300) der bzw. die Verriegelungszapfen (7, 107, 107', 107", 207, 307) aus der (bzw. aus den) Ausnehmung(en) (15, 15', 115, 205, 315) des Bodens (5a, 105a, 105'a, 105"a, 205a, 305a) das haltebügels (5, 105, 105', 105", 205, 305) und aus der Sohlenverlängerung (24) des Schuhs (22) zufolge des Auseinanderspreizens von Schwenkteil (4, 104, 104', 104", 204, 304) und Haltebügel (5, 105, 105', 105", 205, 305) durch die zweite Feder (6, 106, 106', 106", 206, 306) entfernt sind.

2. Skibindung für einen Langlauf- oder Tourenski, mit einem Haltebügel, (5'), welcher in Schließstellung gemeinsam mit einem mindestens einen Verriegelungszapfen (7') tragenden Schwenkteil (4'), dagegen zweicks Überganges zwischen Schließ- und Offenstellung relativ zu diesem Schwenkteil um eine horizontale Querachse (3' bzw. 14') schwenkbar gelagert ist, wobei in der Schließstellung der Bindung der Haltebügel (5') eine vordere Sohlenverlängerung (24) eines eingesetzten Schuhs (22) übergreift, während mindestens ein Verriegelungszapfen (7') zumindest eine Öffnung (23) in der Sohlenverlängerung (24) des Schuhs (22) von unten her durchsetzt, und eine lösbare Sperre (9') die Schließstellung zwischen Haltebügel (5') und Schwenkteil (4') fixiert, wobei der Schwenkteil (4') um eine skifeste Querachse (14') hochschwenkbar ist, die in seinem vorderen, zur Skispitze hin weisenden Bereich angeordnet ist, und die Querachse (14') für die Verschwenkung des Haltebügels (5') relativ zum Schwenkteil (4') im vorderen, zur Skispitze hin weisenden Bereich des Haltebügels (5') angeordnet ist, dadurch gekennzeichnet, daß der elastische Schwenkteil (4') in seinem vorderen Bereich, z.B. mittels einer Schraube (21'), an einem Ski befestigbar ist und im Anschluß an diesen Bereich als Skifeste Querachse eine Biegekante (14') aufweist, um welche er gemeinsam mit dem Haltebügel (5') verschwenkbar ist, daß in der durch die Sperre (9') fixierten Schließstellung der Bindung der Haltebügel (5') und der Schwenkteil (4') gegeneinander unverschwenkbar zusammengehalten und, gemainsam gegen die Kraft einer ersten, an dem auch als Grundplatte (2) wirksamen Schwenkteil (4') abgestützten Feder (11') hochschwenkbar sind, daß eine zweite Feder (6') den Haltebügel (5') und den Schwenkteil (4') im Sinne eines Auseinanderspreizens belastet, und daß der Haltebügel (5') schalenartig ausgebildet ist und einen Boden (5'a) mit zumindest einer Ausnehmung (15') sowie zwei seitliche Führungen (.5'b) aufweist, wobei in die Ausnehmung(en) (15') in der Schließstellung der Bindung (1') der bzw, die Verriegelungszapfen (7') ragt bzw. ragen, wogegen in der Offenstellung der Bindung (1') der bzw. die Verriegelungszapfen (7') aus der (bzw. aus den) Ausnehmung(en) (15') des Bodens (5'a) des Haltebügels (5') und aus der Sohlenverlängerung (24) des Schuhs (22) zufolge des Auseinanderspreizens von Schwenkteil (4') und Haltebügel (5') durch die zweite Feder (6') entfernt sind (Fig. 6).

3. Skibindung nach Anspruch 1 oder 2, dadurch gekennzeichnet, daß die bzw. jede Ausnehmung (15, 15', 115, 115', 115", 215, 315) im Boden (5a, 5'a, 105a, 105'a, 105"a, 205a, 305a) des Haltebügels (5, 5', 105, 105', 105", 205, 305) in der Schließstellung von einem dem bzw. jedem Verriegelungszapfen (7, 7', 107, 107', 107", 207, 307) benachbarten, plattenförmigen, Bereich (4a, 4'a, 104a, 104'a, 104"a, 204a, 304a) des Schwenkteils (4, 4', 104, 104', 104", 204, 304) durchsetzt wird (Fig. 2, 3, 6, 5-9, 15, 22).

4. Skibindung nach anspruch 1, dadurch gekennzeichnet, daß der Haltebügel (5, 105, 105', 105", 205, 305) und der Schwenkteil (4, 104, 104', 104", 204, 304) um dieselbe Querachse (3, 103, 103', 103", 203, 303) schwenkbar sind, welche auch die als Schenkelfeder ausgebildete zweite Feder (6, 106, 106', 106", 206, 306) trägt, die den Haltebügel (5, 105, 105', 105", 205, 305) und den Schwenkteil (4, 104, 104', 104", 204, 304) zu trennen sucht (Figs. 2, 3, 5, 7-9, 15, 22).

5. Skibindung nach Anspruch 1 oder 2, dadurch gekennzeichnet, daß die am Haltebügel (5,5', 105, 105', 105", 205, 305) angreifende Sperre, durch eine zumindest an einem Fortsatz (4b, 4'b, 104b, 104'b, 104"b, 204b, 304b) des Schwenkteils (4, 4', 104, 104', 104", 204, 304) gelagerte, federbelastete Klinke (9, 9', 109, 109', 109", 209, 309) gebildet ist, welche mittels einer parallel zur horizontalen Querachse (3, 3', 103, 103', 103", 203, 303) verlaufenden Achse (8, 8', 108, 108', 108", 208, 308) ausschließlich an einem mit dem Schwenkteil (4, 4', 104, 104', 104", 204, 304) vorzugsweise einstückigen Fortsatz (4b, 4'b, 104b, 104'b, 104"b, 204b, 304b) gelagert ist, und daß die Klinke (9, 9', 109,109', 109", 209, 309) an dem der horizontalen Querachse (3, 3', 103, 103', 103", 203, 303) benachbarten Bereiche des Haltebügels (5, 5', 105, 105', 105", 205, 305) angreift, wobei die Schwenkbewegung der Klinke (9,9', 109,109', 109", 209, 309) sowohol in Schließ- als auch in Öffnungsrichtung der Bindung (1, 100, 100', 100", 200, 300) gegenläufig der Schwenkbewegung des Haltebügels (5, 5', 105, 105', 105", 205, 305) ist (Fig. 2, 3, 6-9, 5, 22).

6. Skibindung nach Anspruch 5, dadurch gekennzeichnet, daß die Klinke (9, 9', 109, 109', 109", 209, 309) als eine zweiarmiger Hebel ausgebildet ist, dessen federbelasteter Kraftarm (9b, 9'b, 109b, 109'b, 109"b, 209b, 309b) eine Mulde (10, 10', 110, 110', 110", 210, 310) zur Aufnahme einer Skistockspitze aufweist, und daß der als Lastarm wirkende Hebelarm (9a, 9'a, 109a, 109'a, 109"a, 209a, 309a) der Klinke (9, 9', 109, 109', 109", 209, 309) an seinem freien Endbereich eine Rastnase (9c, 9'c, 109c, 109'c, 109"c, 209c, 309c) trägt, die in der Schließstellung der Bindung mit einer an einem im vorderen Bereich des Haltebügels (5, 5', 105, 105', 105", 205, 305) von dessen Boden 5a, 5'a, 105a, 105'a, 105"a, 205a, 305a) hochsteden Steg vorgesehenen Rastnut (5d, 5'd, 105d, 105'd, 105"d, 205d, 305d) im Eingriff steht (Fig. 2, 3, 6―9, 15, 22).

7. Skibindungen nach Anspruch 5 oder 6, dadurch gekennzeichnet, daß auch die Klinke (9, 109", 209) von der ersten, am Fortsatz (4b, 104"b, 204d) des Schwenkteiles (4,104", 204) angreifenden Feder (11, 111", 211) belastet ist (Fig. 2, 3, 9 und 15).

8. Skibindung nach Anspruch 5 oder 6, dadurch gekennzeichnet, daß die Klinke (109, 109', 309) von einer weiteren (dritten) Feder (112,112', 312) beaufschlagt ist, deren Kraft geringer ist als die Kraft der den Schwenkteil (104, 104', 304) belastenden ersten Feder (111, 111', 311) (Fig. 7, 8, 22).

9. Skibindung nach Anspruch 8, dadurch gekennzeichnet, daß der Schwenkteil (104, 104', 304) einen Ansatz (104c, 104'c, 304c) aufweist, an dem sowohl die erste Feder (111, 111', 311) als auch die weitere (dritte) Feder (112, 112', 312) anliegt bzw. abgestützt ist.

10. Skibindung nach den Ansprüchen 1, 6, 8 und 9, dadurch gekenzeichnet, daß die erste Feder (111, 111', 311) zwischen einem Widerlager (102b, 102'b, 302b) der Grundplatte (102, 102', 302) und dem Ansatz (104c, 104'c, 304c) des Schwenkteiles (104, 104', 304) und die weitere (dritte) Feder (112, 112', 312) zwischen dem Ansatz (104c, 104'c 304c) des Schwenkteiles (104, 104', 304) und dem von der Rastnase (109c, 109'c, 309c) entfernten Hebelarm (109b, 109'b, 309b) der Klinke (109, 109', 309) angeordnet ist.

11. Skibindung nach Anspruch 7, dadurch gekennzeichnet, daß die zur Beaufschlagung von dem Schwenkteil (104", 204) und der Klinke (109", 209) dienende ersten Feder ein einstückig aus Kunststoff oder Gummi ausgebildetes Federelement (111", 211) ist, welches durch einen Ansatz (104"c, 204c) des Schwenkteiles (104", 204) in seiner Längserstreckung in zwei Abschnitte unterteilt ist, von denen der eine (untere) Abschnitt (111"a, 211a) zwischen dem Widerlager (102"b, 202b) der Grundplatte (102", 202) und dem Ansatz (104"c, 204c) des Schwenkteiles (104", 204) und der andere (obere) Abschnitt (111"b, 211b) zwischen dem Ansatz (104"c, 204c) des Schwenkteiles (104", 204) und der Klinke (109", 209) liegt, und daß der zuletzt genannte Abschnitt (111"b, 211b) des Federelementes (111", 211) in dessen Längerstreckung einen kleineren wirksamen Querschnitt als der zuerst genannte Abschnitt aufweist (Fig. 9, 15).

12. Skibindung nach Anspruch 11, dadurch gekennzeichnet, daß der Abschnitt zwischen dem Widerlager der Grundplatte und dem Ansatz des Schwenkteiles als Vollkörper (111"'a, 111 ""a), und der zwischen dem Ansatz des Schwenkteiles und der Klinke verlaufende Abschnitt des Federelementes als Hohlkörper (111"'b, 111 ""b) ausgebildet ist (Fig. 10 und 11).

13. Skibindung nach Anspruch 12, dadurch gekennzeichnet, daß der an dem Federelement (111"", 111""") angreifende Ansatz des Schwenkteiles gabelförmig ausgebildet ist und in zwei Nuten (111""d, 111"""'d) des Federelementes (111"", 111"""') ragt (Fig. 11 und 13).

14. Skibindung nach Anspruch 12, dadurch gekennzeichnet, daß der als Vollkörper ausgebildete Abschnitt (111"'a, 111""'a, 111"""'a) des Federelementes (111"', 111""', 111"""') eine von einem geschlossenen Linienzug begrenzte Aussparung (111"'c, 111""'c, 111"""'c) aufweist, in welche der Ansatz des Schwenkteiles einschiebbar ist (Fig. 10, 12 und 14).

15. Skibindung nach Anspruch 11, dadurch gekennzeichnet, daß der Ansatz (104"c) des Schwenkteiles (104") von einem Fortsatz (111"g) des Federelementes (111") übergriffen ist, und daß der den kleineren Querschnitt aufweisende Abschnitt (111"b) des Federelementes (111") an diesen Fortsatz (111 "g) angeschlossen ist (Fig. 9).

16. Skibindung nach Anspruch 1 oder 3, dadurch gekennzeichnet, daß die Verriegelungszapfen (107") einen rechteckigen Querschnitt aufweisen, wobei ihre Vorderseite mit dem plattenförmigen Bereich (104"a) des Schwenkteiles (104") der Skibindung einen spitzen Winkel (a) einschließt (Fig. 9).

17. Skibindung nach anspruch 6 und 8, dadurch gekennzeichnet, daß die miteinander zusammenwirkenden Flächen vom Steg (105c) des Haltebügels (105) und von dem als Lastarm wirkenden Hebelarm (109a) der Klinke (109) so bemessen sind, daß während der Schwenkbewegung des Haltebügels (105) beim Einsteigvorgang der Kraftarm (109b) der Klinke (109) am Ansatz (104c) des Schwenkteiles (104) unter praktisch vollkommener Komprimierung der weiteren (dritten) Feder (112) anliegt (Fig. 7).

18. Skibindung nach Anspruch 11, dadurch gekennzeichnet, daß das Federelement (211) im Bereich des Überganges des unteren Abschnittes (211 a) in den oberen Abschnitt (211b) mit mindestens einem Absatz versehen ist, an dem ein Ansatz (204c) des Schwenkteiles (204) frei aufliegt (Fig. 15-21).

19. Skibindung nach Anspruch 18, dadurch gekennzeichnet, daß das Federelement (211') mit zwei seitlichen Ansätzen (211'c) versehen ist, und daß der Ansatz des Schwenkteiles gabelförmig ausgebildet ist (Fig. 16a und 16b).

20. Skibindung nach Anspruch 18, dadurch gekennzeichnet, daß der Querschnitt des oberen Abschnittes (211 "'b) etwa C-förmig ausgebildet ist (Fig. 18).

21. Skibindung nach Anspruch 20, dadurch gekennzeichnet, daß der obere Abschnitt (211""b) im Bereich des Überganges der Schenkel des C zum Quersteg mit Schlitzen (211""d) versehen ist, die durch die jeweiligen Eckkanten des Federelementes (211 "") hindurchgehen (Fig. 19).

22. Skibindung nach Anspruch 18, dadurch gekennzeichnet, daß der obere Abschnitt (211""'b) aus einem rechtwinkeligen Mittelteil mit parallelen Wänden besteht, an den in Richtung des Ansatzes des Schwenkteils gerichtete Vorsprünge (211""'e) mit einem Dreiecksquerschnitt angesetzt sind (Fig. 20).

23. Skibindung nach einem der Ansprüche 18 bis 22, dadurch gekennzeichnet, daß der obere Abschnitt (211"b) über seine Länge einen konstanten Querschnitt aufweist (Fig. 17).

24. Skibindung nach einem der Ansprüche 18 bis 22, dadurch gekennzeichnet, daß der obere Abschnitt (211b) sich gegen das freie Ende hin verjüngt (Fig. 15).

25. Skibindung nach Anspruch 18, 19, 23 oder 24, dadurch gekennzeichnet, daß der freie Endbereich des oberen Abschnittes (211"""b) gegen die Schwenkachse der Klinke hin bogenförmig gekrümmt ist (Fig. 21).

26. Skibindung nach Anspruch 1 oder 2, dadurch gekennzeichnet, daß jeder Verriegelungszapfen (307, 307', 307") eine Basis (307a, 307'a, 307"a) und einen an diese anschließenden oberen Abschnitt (307b, 307'b, 307"b) aufweist, wobei die vordere Fläche der Basis mit der Oberseite des plattenförmigen Bereiches (304a, 304'a, 304"a) des Schwenkteils (304) einen Winkel (a) von 80-90° einschließt, wogegen die vordere Fläche des oberen Abschnittes mit der Oberseite des plattenförmigen Bereiches (304a, 304'a, 304"a) des Schwenkteils (304) einen Winkel (ß) von 50-80° bildet (Fig. 22-24).

27. Skibindung nach Anspruch 26, dadurch gekennzeichnet, daß die Länge des oberen Abschnittes (307b, 307'b, 307"b) (je)des Verriegelungszapfens (307, 307', 307") das Drei- bis Sechsfache der Höhe der Basis (307a, 307'a, 307"a) desselben bzw. derselben beträgt.

28. Skibindung nach Anspruch 26 oder 27, dadurch gekennzeichnet, daß bei unter verschiedenen Winkeln geneigten vorderen Flächen von Basis (307a, 307'a) und oberen Abschnitt (307b, 307'b) der Übergang dieser vorderen Flächen gerundet ist (Fig. 22 bzw. 23).

29. Skibindung nach einem der Ansprüche 26 bis 28, dadurch gekennzeichnet, daß der obere Abschnitt (307"b) des Verriegelungszapfens (307") in seinem freien Endbereich nach hinten gekrümmt ist (Fig. 24).

30. Skibindung nach Anspruch 1 oder 2, dadurch gekennzeichnet, daß der Haltebügel (405) mit mindestens zwei in bezug auf die vertikale Längsmittelebene einander gegenüberliegenden, mit dieser Ebene jeweils einen vorderen Winkel bis zu 30° einschließenden und nach oben konvergierenden oder parallelen Führungsflächen (405f, 405g, 405h) versehen ist, welche zur Aufnahme korrespondierender Flächen der Sohlenverlängerung des Schuhs bestimmt sind (Fig. 25-27).

31. Skibindung nach Anspruch 30, dadurch gekennzeichnet, daß die Führungsflächen (405g, 405h) am Boden (405a) des Haltebügels (405) angeordnet sind (Fig. 26).

32. Skibindung nach Anspruch 30, dadurch gekennzeichnet, daß die Führungsflächen (405f) an einer Wand (405e) vorgesehen sind, welche parallel zum Boden (405a) des Haltebügels im Abstand von diesem verläuft und welche an die seitlichen Führungen (405b) angeschlossen ist (Fig. 27).

33. Skibindung nach Anspruch 31, dadurch gekennzeichnet, daß die Führungsflächen (405g, 405h) im Boden (405a) des Haltebügels zwei Nuten (405i) begrenzen (Fig. 26).

## Revendications

1. Fixation pour ski de fond ou ski de tourisme, comprenant un étrier de retenue (5, 105, 105', 105", 205, 305) qui est monté de façon pivotante en position de fermeture en commun avec au moins un organe pivotant (4,104,104', 104", 204, 304) supportant au moins un tenon de verrouillage (7, 107, 107', 107", 207, 307), et qui peut pivoter en vue du passage entre la position fermée et la position ouverte par rapport à cet organe pivotant autour d'un axe horizontal transversal (3, 103, 103', 103", 203, 303), l'étrier de retenue (5, 105, 105', 105", 205, 305) recouvrant dans la position fermée de la fixation un prolongement avant (24) de la semelle d'une chaussure (22) montée sur le ski, alors qu'au moins un tenon de verrouillage (7, 107, 107', 107", 207, 307) traverse à partir du bas au moins une ouverture (23) du prolongement (24) de la semelle de la chaussure (22), et un élément d'arrêt amovible (9, 109, 109', 109", 209, 309) qui maintient la position de fermeture entre l'étrier de retenue (5, 105, 105', 105", 205, 305) et l'organe pivotant (4, 104, 104', 104", 204, 304), l'organe pivotant (4, 104, 104', 104", 204, 304) pouvant pivoter en hauteur autour d'un axe transversal (3, 103, 103', 103", 203, 303) solidaire du ski, qui est prévu dans se région avant tournée en direction de la pointe du ski, et l'axe transversal (3, 103, 103', 103", 203, 303) destiné au pivotement de l'étrier de retenue (5, 105, 105', 105", 205, 305) par rapport à l'organe pivotant (4, 104, 104', 104", 204, 304) est disposé dans la région avant de l'étrier de retenue (5, 105, 105', 105", 205, 305) qui est tournée vers la pointe du ski, caractérisée en ce qu'il est prévu un unique axe transversal (3, 103, 103', 103", 203, 303) aussi bien pour le pivotement commun de l'étrier de retenue (5, 105, 105', 105", 205, 305) et de l'organe pivotant (4, 104, 104', 104", 204, 304) ainsi que pour le pivotement de l'étrier de retenue (5, 105, 105', 105", 205, 305) par rapport à l'organe pivotant (4, 104, 104', 104", 204, 304), en ce que dans la position fermée de la fixation (1, 100, 100', 100", 200, 300) qui est déterminée par l'élément d'arrêt (9, 109, 109', 109", 209, 309), l'étrier de retenue (5, 105, 105', 105", 205, 305) et l'organe pivotant (4, 104, 104', 104", 204, 304) sont maintenus non pivotants l'un par rapport à l'autre et peuvent être pivotés en hauteur en commun à l'encontre de la force d'un premier ressort (11, 111, 111', 111"a, 211a, 311) s'appuyant sur la plaque de base (2, 102, 102', 102", 202,302), en ce qu'un second ressort (6,106,106', 106", 206, 306) charge l'étrier de retenue (5, 105, 105', 105", 205, 305) et l'organe pivotant (4, 104, 104', 104", 204, 304) dans le sens d'un écartement, et en ce que l'étrier de retenue (5, 105, 105', 105", 205, 305) est constitué sous forme d'une coquille et comprend un fond (5a, 105a, 105'a, 105"a, 205a, 305a, 405a) présentant au moins un évidement (15,15', 115, 115', 115", 215, 315) ainsi que deux éléments de guidage latéraux (5b, 105b, 105'b, 105"b, 205b, 305b), le ou les tenons de verrouillage (7, 107, 107', 107", 207, 307) étant introduit ou introduits dans le ou les évidements en position de fermeture de la fixation (1, 100, 100', 100", 200, 300) alors que dans la position ouverte de la fixation (1, 100, 100', 100", 200, 300), le ou les tenons de verrouillage (7,107,107', 107", 207, 307) sont éloignés du ou des évidements (15, 15', 115, 215, 315) du fond (5a, 105a, 105'a, 105"a, 205a, 305a) de l'étrier de retenue (5, 105,105', 105", 205, 305) et du prolongement (24) de la semelle de la chaussure (22) à la suite de l'écartement entre l'organe pivotant (4,104,104', 104", 204, 304) et l'étrier de retenue (5, 105, 105', 105", 205, 305) par le second ressort (6, 106, 106', 106", 206, 306).

2. Fixation pour ski de fond ou de tourisme, comprenant un étrier de retenue (5') qui est monté de façon pivotante en position de fermeture en commun avec un organe pivotant (4') supportant au moins un tenon de verrouillage (7'), et qui par contre est monté de façon pivotante par rapport à cet organe pivotant autour d'un axe horizontal transversal (3' ou 14') en vue du passage entre la position fermée et la position ouverte, l'étrier de retenue (5') dans la position fermée de la fixation recouvrant un prolongement avant (24) de la semelle d'une chaussure (22) montée sur le ski, alors qu'au moins un tenon de verrouillage (7') traverse à partir du bas au moins une ouverture (23) du prolongement (24) de la semelle de la chaussure (22) et un élément d'arrêt amovible (9') qui maintient la position de fermeture entre l'étrier de retenue (5') et l'organe pivotant (4'), l'organe pivotant (4') pouvant pivoter en hauteur autour d'un axe transversal (14') solidaire du ski, qui est disposé dans sa région avant tournée en direction de la pointe du ski, et l'axe transversal (14') destiné au pivotement de l'étrier de retenue (5) par rapport à l'organe pivotant (4') est disposé dans la région avant de l'étrier de retenue (5') qui est tournée vers la pointe du ski, caractérisée en ce que l'organe pivotant élastique (4') peut être fixé sur un ski dan sa région avant, par exemple au moyen d'une vis (21), et comprend à la suite à la suite de cette région une arête de flexion (14') constituant un axe transversale solidaire du ski autour duquel il peut pivoter en commun avec l'étrier de retenue (5'), en ce que l'étrier de retenue (5') et l'organe pivotant (4') sont maintenus ensemble de manière à ne pas pouvoir pivoter dans la position de fermeture de la fixation de ski qui est maintenue par l'élément d'arrêt (9'), et peuvent pivoter en hauteur en commun à l'encontre de la force d'un premier ressort (11 ') s'appuyant sur l'organe pivotant (4') faisant également fonction de plaque de base (2), en ce qu'un second ressort (6') charge l'étrier de retenue (5') et l'organe pivotant (4') dans le sens d'un écartement, et en ce que l'étrier de retenue (5') est constitué sous fourme d'une coquille et comprend un fond (5'a) présentant au moins un évidement (15') ainsi que deux éléments de guidage latéraux (5'b), le ou les tenons de verrouillage (7') étant introduit ou introduits dans le ou les évidements (15') en position de fermeture de la fixation (1'), alors que dans la position ouverte de la fixation (1'), le ou les tenons de verrouillage (7') sont éloignés du ou des évidements (15') du fond (5'a) de l'étrier de retenue (5') et du prolongement (24) de la semelle de la chaussure (22) à la suite de l'écartement entre l'organe pivotant (4') et l'étrier de retenue (5') par le second ressort (6') (Figure 6).

3. Fixation de ski selon la revendication 2, caractérisée en ce que le ou chaque évidement (15, 15', 115, 115', 115", 215, 315) du fond (5a, 5'a, 105a, 105'a, 105"a, 205a, 305a) de l'étrier de retenue (5, 5'a, 105, 105', 105", 205, 305) est traversé dans la position de fermeture par un ou par chaque tenon de verrouillage (7, 7', 107, 107', 107", 207, 307) voisin de la région en forme de plaque (4a, 4'a, 104a, 104'a, 104"a, 204a, 304a) de l'organe pivotant (4, 4', 104, 104', 104", 204, 304) (figures 2, 3, 6, 5-9, 15, 22).

4. Fixation de ski selon la revendication 1, caractérisée en ce que l'étrier de retenue (5, 105, 105', 105", 205, 305) et l'organe pivotant (4, 104, 104', 104", 204, 304) peuvent pivoter autour du même axe transversal (3, 103, 103', 103", 203, 303) qui supporte également le second ressort (6, 106, 106', 106", 206, 306) constitué sous forme d'un ressort à branches qui a tendance à séparer l'étrier de retenue (5, 105, 105', 105", 205, 305) de l'organe pivotant (4, 104, 104', 104", 204, 304) (figures 2, 3, 5, 7-9, 15, 22).

5. Fixation de ski selon la revendication 1 ou 2, caractérisée en ce que l'élément d'arrêt qui coopère avec l'étrier de retenue (5,5', 105,105', 105", 205, 305) est constitué par au moins levier à cliquet (9,9', 109,109', 109", 209,309) chargé par un ressort en monté sur un prolongement (4b, 4'b, 104b, 104'b, 104"b, 204b, 304b), de l'organe pivotant (4, 4', 104,104', 104", 204, 304), le levier à cliquet qui est monté au moyen d'un axe (8, 8', 108', 108", 208, 308) orienté parallèlement à l'axe horizontal transversal (3, 3', 103, 103', 103", 203, 303), exclusivement sur un prolongement (4b, 4'b, 104b, 104'b, 104"b, 204b, 304b), et de préférence d'un seul tenant avec l'organe pivotant (4b, 4'b, 104b, 104'b, 104"b, 204b, 304b), et en ce que le levier à cliquet (9, 9', 109, 109', 109", 209, 309) coopère avec la région de l'étrier de retenue (5, 5', 105, 105', 105", 205, 305) qui est voisine de l'axe horizontal transversal (3, 3', 103, 103', 103", 203, 303), le mouvement de pivotement du levier à cliquet (9, 9', 109, 109', 109", 209, 309) étant contraire au mouvement de pivotement de l'étrier de retenue (5, 5', 105, 105', 105", 205, 305) aussi bien dans la direction de la fermeture que dans la direction de l'ouverture de la fixation (1, 100, 100', 100", 200, 300) (figure 2, 3, 69, 5, 22).

6. Fixation de ski selon la revendication 5, caractérisée en ce que le levier à cliquet (9, 9',109, 109', 109", 209, 309) est constitué sous forme d'un levier à deux bras, dont le bras de force chargé élastiquement (9b, 9'b, 109b, 109'b, 109b", 209b, 309b) comprend une dépression (10, 10', 110, 110', 110", 210, 310) destinée à la réception de la pointe d'un bâton de ski, et en ce que le bras de levier (9a, 9'a, 109a, 109'a, 109"a, 209a, 309a) du levier à cliquet (9, 9', 109, 109', 109", 209, 309) agissant en tant que bras de charge supporte dans sa région d'extrémité libre un nez d'arrêt (9c, 9'c, 109c, 109'c, 109"c, 209c, 309c) qui est en prise en position fermée de la fixation avec une rainure d'arrêt (5d, 5'd, 105d, 105'd, 105"d, 205d, 305d) prévue sur un branche dans la région avant de l'étrier de retenue (5, 5', 105, 105', 105", 205, 305) et faisant saillie vers le haut à partir de sond fond (5a, 105a, 105'a, 105"a, 205a, 305a) (figures 2, 3, 6-9, 15, 22).

7. Fixation de ski selon la revendication 5 ou 6, caractérisée en ce que le levier à cliquet (9, 109", 209) est également chargé par le premier ressort (11, 111", 211) qui coopère avec le prolongement (4b, 104"b, 204b) de l'organe pivotant (4, 104", 204) (figures 2, 3, 9 et 15).

8. Fixation de ski selon la revendication 5 ou 6, caractérisée en ce que le levier à cliquet (109, 109', 309) est soumis à l'action d'un autre (troisième) ressort (112, 112', 312) sont la force est inférieure à la force du premier ressort (111, 111', 311) agissant sur l'organe pivotant (104,104', 304) (figures 7, 8, 22).

9. Fixation de ski selon la revendication 8, caractérisée en ce que l'organe pivotant (104, 104', 304) comprend un prolongement (104c, 104'c, 304c) sur lequel reposent ou s'appuient aussi bien le premier ressort (111, 111', 311) que le second (troisième) ressort (112, 112', 312).

10. Fixation de ski selon l'une quelconque des revendications 1, 6, 8 et 9, caractérisée en ce que le premier ressort (111, 111', 311) est disposé entre une butée (102b, 102'b, 302b) de la plaque de base (102, 102', 302) et le prolongement (104c, 104'c, 304b) de l'organe pivotant (104, 104', 304) et l'autre (troisième) ressort (112, 112', 312) entre le prolongement (104c, 104'c, 304c) de l'organe pivotant (104, 104', 304) et le bras de levier (109b, 109'b, 309b) du levier à cliquet (109,109', 309) qui est éloigné du nez d'arrêt (109c, 109'c, 309c).

11. Fixation de ski selon la revendication 7, caractérisée en ce que le premier ressort servant à exercer son action sur l'organe pivotant (104", 204) et sur le levier à cliquet (109", 209) est un élément de ressort (111 ", 211 ) constitué d'un seul tenant en matière plastique ou en caoutchouc qui, par un saillie (104"c, 204c) de l'organe pivotant (104", 204) est subdivisé dans sa dimension longitudinale en deux sections, dont une section (inférieure) (111"a, 211a) est disposée entre la butée (102"b, 202b) de la plaque de base (102", 202) et la saillie (104"c, 204c) de l'organe pivotant (104", 204) et l'autre section (supérieure) 111"b, 211b) entre la saillie (104"c, 204c) de l'organe pivotant (104", 204) et le levier à cliquet (109", 209), et en ce que la section (111 "b, 211 b) dernièrement mentionnée de l'élément de ressort (111", 211) comprend dans sa dimension longitudinale une section active plus faible que celle de la première section mentionnée (figures 9, 15).

12. Fixation de ski selon la revendication 11, caractérisée en ce que les sections entre la butée de la plaque de base et la saillie de l'organe pivotant est constituée sous forme d'un corps plein (111"'a, 111""a) et la section de l'élément de ressort située entre la saillie de l'organe pivotant et le levier à cliquet est constituée sous forme d'un corps creux (111 "'b, 111 ""b) (figures 10 et 11).

13. Fixation de ski selon la revendication 12, caractérisée en ce que que la saillie de l'organe pivotant qui coopère avec l'élément de ressort (111"", 101""") est en forme de fourche et pénètre dans deux rainures (111""d, 111"""d) de l'élément de ressort (111 "", 111""") (figures 11 et 13).

14. Fixation de ski selon la revendication 12, caractérisée en ce que la section (111"'a, 111 ""'a, 111 """'a) de l'élément de ressort (111"', 111""', 111"""') est constitué sous forme d'un corps creux qui comprend un évidement (111'''c, 111""'c, 111'''''''c) limité par une ligne fermée dans lequel peut être introduite la saillie de l'organe pivotant (figures 10, 12 et 14).

15. Fixation de ski selon la revendication 11, caractérisée en ce que la saillie (104"c) de l'organe pivotant (104") est recouverte par un prolongement (111"g) de l'élément de ressort (111'") et en ce que la section (111"b) de l'élément de ressort (111") de plus petite section est raccordée à ce prolongement (111"g) (figure 9).

16. Fixation de ski selon la revendication 1 ou 3, caractérisée en ce que les tenons de verrouillage (107") sont de section rectangulaire, leur côté avant se raccordant à la région en forme de plaque (104"a) de l'organe pivotant (104") de la fixation de ski en formant un angle aigu (a) (figure 9).

17. Fixation de ski selon les revendications 6 et 8, caractérisée en ce que les surfaces coopérantes de la branche (105c) de l'étrier de retenue (105) et du bras de levier (109a) du levier à cliquet (109) agissant en tant que bras de charge sont dimensionnées de manière que pendant le mouvement de pivotement de l'étrier de retenue (105) lors de la manoeuvre de montée sur le ski, le bras de force (109b) du levier à cliquet (109) s'applique contre la saillie (104c) de l'organe pivotant (104) alors que l'autre (troisième (ressort (112) est pratiquement totalement comprimé (figure 7).

18. Fixation de ski selon la revendication 11, caractérisée en ce que l'élément de ressort (211) est muni dans la région de transition entre la section inférieure (211a) et la section supérieure (21 b) d'au moins un épaulement sur lequel vient s'appliquer librement une saillie (204c) de l'organe pivotant (204) (figures 15--21).

19. Fixation de ski selon la revendication 18, caractérisé en ce que l'élément de ressort (211') est muni de deux épaulements latéraux (211 "c) et en ce que la saillie de l'organe pivotant est en forme de fourche (figures 16a et 16b).

20. Fixation de ski selon la revendication 18, caractérisée en ce que la section transversale de la section supérieure (211"'b) est sensiblement en forme de C (figure 18).

21. Fixation de ski selon la revendication 20, caractérisée en ce que la section supérieure (211 ""b) est munie dans la région de transition entre les branches du C et la branche transversale de fentes (211""d) passant par les arêtes de coin respectives de l'élément de ressort (211 "") (figure 19).

22. Fixation de ski selon la revendication 18, caractérisée en ce que la section supérieure (211 ""'b) est constituée par une partie centrale rectangulaire à parois parallèles sur lesquelles sont montées des saillies (211""'e) de section triangulaire orientées en direction de la partie en saillie de l'organe pivotant (figure 20).

23. Fixation de ski selon l'une quelconque des revendications 18 à 22, caractérisée en ce que la section supérieure (211"b) est de section transversale constante sur sa longueur (figure 17).

24. Fixation de ski selon l'une quelconque des revendications 18 à 22, caractérisée en ce que la section supérieure (211b) va en se réduisant en direction de sont extrémité libre (figure 15).

25. Fixation de ski selon la revendication 18,19, 23 ou 24, caractérisée en ce que la région d'extrémité libre de la section supérieure (211 """b) est courbée en forme d'arc à l'encontre de l'axe de pivotement du levier à cliquet (figure 21).

26. Fixation de ski selon la revendication 1 ou 2, caractérisée en ce que chaque tenon de verrouillage (307, 307', 307") comprend une base (307a, 307'a, 307"a) et une section supérieure (307b, 307'b, 307"b) qui s'y raccorde, la surface avant de la base formant avec le côté supérieur de la région en forme de plaque (304a, 304'a, 304"a) de l'organe pivotant (304) un angle (a) comprise entre 80 et 90°, alors que la surface avant de la section supérieure forme avec le côté supérieur de la région en forme de plaque (304a, 304'a, 304"a) de l'organe pivotant (304) un angle ((3) compris entre 50 et 80° (figures 22-24).

27. Fixation de ski selon la revendication 26, caractérisée en ce que la longueur de la section supérieure (307b, 307'b, 307"b) du ou de chaque tenon de verrouillage (307, 307', 307") est de trois à six fois la hauteur de la base (307a, 307'a, 307"a) de ce ou de ces tenons.

28. Fixation de ski selon la revendication 26 ou 27, caractérisée en ce que lorsque les surfaces avant de la base (307a, 307'a) et de la section supérieure (307b, 307'b) sont inclinées selon un angle variable, la transition avec ces surfaces avant est arrondie (figure 22 ou 23).

29. Fixation de ski selon l'une quelconque des revendications 26 à 28, caractérisée en ce que la section supérieure (307"b) du tenon de verrouillage (307") est recourbée vers l'arrière dans sa région d'extrémité libre.

30. Fixation de ski selon la revendication 1 ou 2, caractérisée en ce que l'étrier de retenue (405) est muni d'au moins deux surfaces convergeant vers le haut ou parallèles (405f, 405g, 405h) disposées face à face par rapport au plan longitudinal vertical médian et formant respectivement avec ce plan un angle avant allant jusqu'à 30°, surfaces qui sont prévues pour recevoir les surfaces correspondantes du prolongement de la semelle de la chaussure (figures 25-27).

31. Fixation de ski selon la revendication 30, caractérisée en ce que les surfaces de guidage (405g, 405h) sont disposées sur le fond (405a) de l'étrier de retenue (405) (figure 26).

32. Fixation de ski selon la revendication 30, caractérisé en ce que les surfaces de guidage (405f) sont prévues sur une paroi (405e) parallèle au fond (405a) de l'étrier de retenue et à une certaine distance de celui-ci, et qui sont raccordées aux parties de guidage latérales (405p) (figure 27).

33. Fixation de ski selon la revendication 31, caractérisée en ce que les surfaces de guidage (405g, 405h) limitent dans le fond (405a) de l'étrier de retenue deux rainures (405i) (figure 26).

## Claims

1. A ski binding for a cross-country or touring ski, comprising a holding bracket (5, 105, 105', 105", 205, 305) mounted for pivoting about a horizontal transverse axis (3, 103, 103', 103", 203, 303) in unison with a rocking member (4, 104, 104', 104", 204, 304) carrying at least one locking pin (7, 107, 107', 107", 207, 307), in the closed position, and, for the transition between the closed and the released position, relative to said rocking member, said holding bracket (5, 105, 105', 105", 205, 305) in said closed position of the binding gripping a forward sole extension (24) of an inserted boot (22) from above, while at least one locking pin (7, 107, 107', 107", 207, 307) penetrates at least one opening (23) of the sole extension (24) of the boot (22) from below, and a releasable locking mechanism (9,109,109', 109", 209, 309) for fixing said holding bracket (5, 105, 105', 105", 205, 305) and said rocking member (4, 104, 104', 104", 204, 304) in position relative to one another in the closed position, said rocking member (4, 104, 104', 104", 204, 304) being pivotable upwards about a transverse axis (3,103, 103', 103", 203, 303) disposed at a fixed position on the ski at a forward position of said rocker member facing towards the tip of the ski, the transverse axis (3, 103, 103', 103", 203, 303) for pivoting said holding bracket (5, 105, 105', 105", 205, 305) relative to said rocking member (4, 104, 104', 104", 204, 304) being disposed in a front portion of the holding bracket (5, 105, 105', 105", 205, 305) facing towards the tip of the ski, characterized in that there is provided a single transverse axis (3, 103, 103', 103", 203, 303) for pivoting said holding bracket (5, 105, 105', 105", 205, 305) and said rocking member (4, 104, 104', 104", 204, 304) in unison as well as for pivoting said holding bracket (5, 105, 105', 105", 205, 305) relative to said rocking member (4, 104, 104', 104", 204, 304), in that in the closed state of the binding (1, 100, 100', 100", 200, 300) determined by said locking mechanism (9, 109, 109', 109", 209, 309) said holding bracket (5, 105, 105', 105", 205, 305) and said rocking member (4, 104, 104', 104", 204, 304) are non-pivotably interconnected and adapted to be pivoted upwards in unison against the force of a first spring (11, 111, 111', 111 "a, 211 a, 311) supported on the base plate (2, 102, 102', 102", 202, 302), in that a second spring (6, 106, 106', 106", 206, 306) acts to bias said holding bracket (5, 105, 105', 105", 205, 305) and said rocking member (4, 104, 104', 104", 204, 304), and in that said holding bracket (5,105,105', 105", 205, 305) is formed as a shell having a bottom (5a, 105a, 105'a, 105"a, 205a, 305a, 405a) formed with at least one opening 15, 15', 115, 115', 115", 215, 315), and two lateral guides (5b, 105b, 105'b, 105"b, 205b, 305b), said locking pin, or pins (7, 107, 107', 107", 207, 307) extending into said opening(s) in the closed state of the binding (1, 100, 100', 100", 200, 300), whereas in the released state of the binding (1, 100, 100', 100", 200, 300) said locking pin or pins, respectively, (7, 107, 107', 107", 207, 307) is (or are) retracted from said opening(s) (15, 15', 115, 215, 315) of said bottom (5a, 105a, 105'a, 105"a, 205a, 305a) of said holding bracket (5, 105, 105', 105", 205,305) and from said sole extension (24) of said boot (22) due to said rocking member (4, 104, 104', 104", 204, 304) and said holding bracket (5, 105, 105', 105", 205, 305) being spread apart by the action of said second spring (6, 106, 106', 106", 206, 306).

2. A skibinding or a cross-country or touring ski, comprising a holding bracket (5') mounted for pivoting about a horizontal transverse axis (3' or 14') in unison with a rocking member (4') carring at least one locking pin (7'), in the closed state of the binding, and for pivoting relative to said rocking member for the transition between the locked and the released state, said holding bracket (5') in the closed state of the binding gripping a forward sole extension (24) of an inserted boot (22) from above, while at least one locking pin (7') penetrates at least one opening (23) in said sole extension (24) of said boot (22) from below, said holding bracket (5') and said rocking member (4') being fixed in the closed state by a releasable locking mechanism (9'), said rocking member (4') being pivotable upwards about a transverse axis (14') disposed at a fixed position on the ski at a front portion of said rocking member facing towards the tip of the ski, said transverse axis (14') for pivoting said holding bracket (5') relative to said rocking member (4') being disposed at a front portion of said holding bracket (5') facing towards the tip of the ski, characterized in that a front portion of the resilient rocking member (4') is adapted to be secured to a ski as by means of a screw (21), said transverse axis fixedly secured to the ski being formed by a bendable section (14') of said rocking member (4') adjacent the fixedly secured front portion thereof, said rocking member (4') being pivotable about said bendable section (14') in unison with said holding bracket (5'), in that in the closed state of the binding as defined by said locking mechanism (9') said holding bracket (5') and said rocking member (4') are non-pivotably interconnected and adapted to be pivoted upwards in unison against the force of a spring (11') supported on said rocking member (4') simultaneously acting as a base plate (2), in that a second spring (6') acts to bias said holding bracket (5') and said rocking member (4') away from one another, and in that said holding bracket (5') is formed as a shell having a bottom (5'a) formed with at least one opening (15'), and two lateral guides (5'b), said locking pin, or pins (7') extending into said opening(s) (15') in the closed state of the binding (1'), while in the released state of the binding (1#) said locking pin, or pins (7') is, or are, retracted from the opening(s) (15') of the bottom (5'a) of said holding bracket (5') and from the sole extension (24) of the boot (22) due to said rocking member (4') and said holding bracket (5') being spread apart by the action of said second spring (6') (fig. 6).

3. A ski binding according to claim 1 or 2, characterized in that in the closed state the or each opening (15, 15', 115, 115', 115', 315, 315) in said bottom (5a, 5'a, 105a, 105'a, 105"a, 205a, 305a) of said holding bracket (5, 5', 105, 105', 105", 205, 305) is penetrated by a plate-shaped portion (4a, 4a', 104a,104'a, 104"a, 204a, 304a) of said rocking member (4, 4', 104, 104', 104", 204, 304) adjacent the or each locking pin (7, 7', 107, 107', 107", 207, 307) (figs. 2, 3, 6, 5-9, 15, 22).

4. A ski binding according to claim 1, characterized in that said holding bracket (5, 105, 105', 105", 205, 305) and said rocking member (4,104, 104', 104", 204,304) are pivotable about the same transverse axis (3, 103, 103', 103", 203, 303), this axis also supporting said second spring (6, 106, 106', 106", 206, 306) formed as a torsion spring and acting to bias said holding bracket (5, 105, 105', 105", 205, 305) and said rocking member (4, 104,104', 104", 204, 304) away from one another (figs. 2, 3, 5, 7-9, 15, 22).

5. A ski binding according to claim 1 or 2, characterized in that said locking mechanism acting on said holding bracket (5, 5', 105, 105', 105", 205, 305) comprises a spring-biased pawl (9, 9', 109, 109', 109", 209, 309) mounted for pivoting about an axis (8, 8', 108, 108', 108", 208, 308) extending parallel to said horizontal transverse axis (3, 3', 103, 103', 103", 203, 303) on an extension (4b, 4'b, 104b, 104'b, 104"b, 204b, 304b) preferably formed integrally with said rocking member (4, 4', 104, 104', 104", 204, 304), and in that said pawl (9, 9', 109, 109', 109", 209, 309) engages said holding bracket (5, 5', 105, 105', 105", 205, 305) at a portion thereof adjacent said horizontal transverse axis (3, 3', 103, 103', 103", 203, 303), the pivotal movement of said pawl (9, 9', 109, 109', 109", 209, 309) being opposed to that of said holding bracket (5, 5', 105, 105', 105", 205, 305) both in the closing and the release direction of the binding (1, 100, 100', 100", 200, 300) (figs. 2, 3, 6-9, 5, 22).

6. A ski binding according to claim 5, charac- . terized in that said pawl (9, 9', 109, 109', 109", 209, 309) is formed as a two-armed lever the spring-loaded actuating arm of which (9b, 9'b, 109b, 109'b, 109"b, 209b, 309b) is provided with a depression (10, 10', 110, 110', 110", 210, 310) for the insertion of a ski pole tip, and in that the arm (9a, 9'a, 109a, 109'a, 109"a, 209a, 309a) of said pawl (9, 9', 109,109', 109", 209, 309) acting as the load arm has its free end portion provided with a detent nose (9c, 9c', 109c, 109'c, 109"c, 209c, 309c) adapted in the closed state of the binding to engage a detent groove (5d, 5'd, 105d, 105'd, 105"d, 205d, 305d) provided in a bar member rising from the bottom (5a, 5'a, 105a, 105'a, 105"a, 205a, 305a) of said holding bracket (5, 5', 105,105', 105", 205,305) at a front portion thereof (figs. 2, 3, 6-9, 15, 22).

7. A ski binding according to claim 5 or 6, characterized in that said pawl (9, 109", 209) is also biased by said first spring (11, 111", 211) acting on said extension (4b, 104"b, 204b) of said rocking member (4, 104", 204) (figs. 2, 3, 9 and 15).

8. A ski binding according to claim 5 or 6, characterized in that said pawl (109, 109', 309) is biased by a further (third) spring (112, 112', 312) the force of which is weaker than that of said first spring (111, 111', 311) biasing said rocking member (104, 104', 304) (figs. 7, 8, 22).

9. A ski binding according to claim 8, characterized in that said rocking member (104, 104', 304) is formed with a projection (104c, 104'c, 304c) engaged by or supporting, respectively, both said first spring (111, 111', 311) and said further (third) spring (112, 112', 312).

10. A ski binding according to claims 1,6,8 and 9, characterized in that said first spring (111,111', 311) is disposed between an abutment (102b, 102'b, 302b) of said base plate (102,102', 302) and said projection (104c, 104'c, 304c) of said rocking member (104, 104', 304), and said further (third) spring (112, 112', 312) is disposed between said projection (104c, 104'c, 304c) of said rocking member (104,104', 304) and the lever arm (109b, 109'b, 309b) of said pawl (109, 109', 309) facing away from said detent nose (109c, 109'c, 309c).

11. A ski binding according to claim 7, characterized in that said first spring acting on said rocking member (104", 204) and said pawl (109", 209) is an integrally formed spring element (111", 211) of a plastic material or rubber divided into two longitudinal sections by a projection (104"c, 204c) of said rocking member (104", 204), one section (111"a, 211a) (the lower one) being disposed between said abutment (102"b, 202b) of said base plate (102", 202) and said projection (104"c, 204c) of said rocking member (104", 204), while the other (upper) section (111"b, 211 b) is disposed between said projection (104"c, 204c) and said pawl (109", 209), and in that the last- named section (111"b, 211 b) of said spring element (111", 211) is of a smaller effective cross-sectional area over its length than the first-named section (figs. 9, 15).

12. A ski binding according to claim 11, characterized in that the section disposed between the abutment of the base plate and the projection of the rocking member is formed as a solid body (111'"a, 111 ""a) and the section disposed between the projection of the rocking member and the pawl is formed as a hollow body (111 "'b, 111""b) (figs. 10 and 11).

13. A ski binding according to claim 12, characterized in that the projection of said rocking member engaged by said spring element (111"', 111"") is of bifurcate configuration and is received in two grooves (111 "'d, 111 ""d) of said spring element (111'", 111"") (figs. 11 and 13).

14. A ski binding according to claim 12, characterized in that the section (111'"a, 111 ""a, 111"'"a) of said spring element (111"', 111"", 111""') formed as a solid body is formed with a recess (111 "'c, 111""c, 111"'"c) defined by a closed contour and adapted to receive the projection of the rocking member therein (figs. 10, 12 and 14).

15. A ski binding according to claim 11, characterized in that said projection (104"c) of said rocking member (104") is received in an extension (111"g) of said spring element (111") and that the section (111"b) of said spring element (111") having the smaller cross-sectional area is connected to said extension (111 "g) (fig. 9).

16. A ski binding according to claim 1 or 3, characterized in that said locking pins (107") are of rectangular cross-sectional shape, their front face enclosing an acute angle (a) with said plate-shaped portion (104"a) of said rocking member (104") (fig. 9).

17. A ski binding according to claims 6 and 8, characterized in that the mutually cooperating surfaces of said bar (105c) of said holding bracket (105) and of the lever arm (109a) of said pawl (109) acting as the load arm are dimensioned so that during the pivoting of said holding bracket (105) in the step-in operation said actuating arm (109b) of said pawl (109) engages said projection (104c) of said rocking member (104) under practically complete compression of said further (third) spring (112) (fig. 7).

18. A ski binding according to claim 11, characterized in that at the location of the transition between the lower section (211a) and the upper section (211b) said spring element (211) is provided with at least one shoulder on which a projection (204c) of said rocking member (204) is freely supported (figs. 15-21).

19. A ski binding according to claim 18, characterized in that said spring element (211') is provided with two lateral shoulders (211'c), and that the projection of the rocking member is of bifurcate configuration (figs. 16a, 16b).

20. A ski binding according to claim 18, characterized in that said upper section (211'"b) is of approximately C-shaped cross-sectional configuration (fig. 18).

21. A ski binding according to claim 20, characterized in that at the transition between the legs of the C-shape and its cross portion, said upper section (211 ""b) is provided with slots (211""d) extending through the respective corner edges of the spring element (211"") (fig. 19).

22. A ski binding according to claim 18, characterized in that said upper section (211""'b) consists of a rectangular center portion having parallel walls with projections (211""'e) of triangular cross-sectional shape extending therefrom in the direction towards the projection of the rocking member (fig. 20).

23. A ski binding accogding to any of claims 18 to 22, characterized in that said upper section (211 "b) has a constant cross-sectional shape over its length (fig. 17).

24. A ski binding according to any of claims 18 to 22, characterized in that said uper section (211 b) tapers towards its free end (fig. 15).

25. A ski binding according to claim 18, 19, 23 or 24, characterized in that the free end portion of said upper section (211"""b) is arcuately bent towards the pivot axis of the pawl (fig. 21).

26. A ski binding according to claim 1 or 2, characterized in that each locking pin (307, 307', 307") has a base portion (307a, 307'a, 307"a) and an upper section (307b, 307'b, 307"b) extending therefrom, the front face of said base portion enclosing an angle (a) of 80-90⁰ with the top face of said plate-shaped portion (304a, 304'a, 304"a) of said rocking member (304), while the front face of said upper section forms an angle (β) of 50-80° with the top face of said plate-shaped portion (304a, 304'a, 304"a) of said rocking member (304) (figs. 22-24).

27. A ski binding according to claim 26, characterized in that the length of the upper section (307b, 307'b, 307"b) of each locking pin (307, 307', 307") equals three to six times the height of its base portion (307a, 307'a, 307"a).

28. A ski binding according to claim 26 or 27, characterized in that in the case of the front faces of said base portion (307a, 307'a) and of said upper section (307b, 307'b) being inclined at different angles, the transition between these front faces is rounded (fig. 22 or 23, respectively).

29. A ski binding according to any of claims 26 to 28, characterized in that the free end portion of said upper section (370"b) of said locking pin (307") is bent rearwards (fig. 24).

30. A ski binding according to claim 1 or 2, characterized in that said holding bracket (405) is provided with at least two guide surfaces (405f, 405g, 405h) disposed opposite one another with respect to the vertical longitudinal center plane and enclosing each a forward angle of up to 30° with this plane, said guide surfaces converging upwards or extending perpendicular to a base plane and being destined to support corresponding surfaces of the sole extension of the ski boot (figs. 25-27).

31. A ski binding according to claim 30, characterized in that said guide surfaces (405g, 405h) are located at the bottom (405a) of said holding bracket (405) (fig. 26).

32. A ski binding according to claim 30, characterized in that said guide surfaces (405f) are provided on a wall (405e) extending parallel to the bottom (405a) of the holding bracket in spaced relation thereto and connected to the lateral guides (405b) (fig. 27).

33. A ski binding according to claim 31, characterized in that said guide surfaces (405g, 405h) define two grooves (405i) in the bottom (405a) of the holding bracket (fig. 26).
